# EUROPÄISCHE PATENTSCHRIFT

(11) **EP 3 984 018 B1**
(45) Veröffentlichungstag und Bekanntmachung des Hinweises auf die Patenterteilung: **21.12.2022**
(21) Anmeldenummer: 20745193.1
(22) Anmeldetag: 23.07.2020
(51) Int. Cl.: G10H 1/055, G10H 1/32, G10H 1/34

(54) **MEHRACHS-FUSSPEDAL FÜR ELEKTRISCHE MUSIKINSTRUMENTE**
MULTI-AXIS FOOT PEDAL FOR ELECTRIC MUSICAL INSTRUMENTS
PÉDALE À AXES MULTIPLES POUR DES INSTRUMENTS DE MUSIQUE ÉLECTRIQUES

(30) Priorität: 24.07.2019 DE 102019120024
(43) Veröffentlichungstag der Anmeldung: 20.04.2022
(73) Patentinhaber: SCHELLENBERG, Sonja, 63457 Hanau (DE)
(72) Erfinder: SCHELLENBERG, Sonja, 63457 Hanau (DE)
(74) Vertreter: Herrmann, Daniel
(86) Internationale Anmeldenummer: PCT/EP2020/070848
(87) Internationale Veröffentlichungsnummer: WO 2021/013953

(56) Entgegenhaltungen:
- GB-A- 2 320 125
- US-A- 4 245 539
- US-A1- 2006 156 903
- US-B1- 8 338 689

## Beschreibung

### Technisches Gebiet

Die vorliegende Erfindung bezieht sich auf eine Steuervorrichtung zur Steuerung eines Klangs eines elektrischen Musikinstruments. Insbesondere kann sich die vorliegende Erfindung auf ein Fußpedal zur Steuerung zweier oder mehrerer Stellgrößen zur interaktiven Klangformung eines elektrisch verstärkten Musikinstruments beziehen.

### Stand der Technik

Der Klang eines Musikinstruments wird in vielen Fällen elektrisch verstärkt und auf elektrischem Wege der Klang verändert (z.B. Effektgerät). Die Klangveränderung kann je nach benutzter Gerätschaft in ein oder mehreren Stellgrößen verändert werden. Üblicherweise ist die Mensch-Maschine-Schnittstelle über Bedienelemente wie Drehknöpfe, Schalter/Taster oder grafische Bedienschnittstellen ausgeprägt. Während der Musikausübung sind für viele Instrumentalisten nur wenige dieser Stellgrößen direkt zugänglich, da beide Hände für das Spielen des Instruments im Einsatz sind (z.B. Gitarre). Eine Alternative als mögliche gleichzeitig zu bedienende Eingabemöglichkeit ist die Verwendung von Fußpedalen.

Neben reinen Schaltfunktionen sind Schwellerpedale zur kontinuierlichen Verstellung der Lautstärke ("Volume-Pedal"), eines durchstimmbaren Filters ("Wah-Wah") oder einer anderen Größe ("Expression-Pedal") üblich. Allen ist die Limitierung auf eine einzelne kontinuierlich verstellbare Größe gemein, die ggfs. mit einer Schaltfunktion ergänzt wird.

Bei manchen elektronischen Musikinstrumenten trifft man Möglichkeiten zur Veränderung von zwei oder mehr Größen mittels Trackpad/Touchpad oder Zeigeinstrument an. Diese Bedienelemente bieten weitreichende Einflussmöglichkeiten auf den Klang, müssen aber mit den Händen bedient werden und sind daher für viele Instrumentalisten nicht praktikabel.

US 8,338.689 B1 offenbart: Es wird eine Musiksteuervorrichtung für ein elektrisches Instrument bereitgestellt, die mindestens zwei mehrachsige Positionssensoren aufweist. Ein Sensor ist ein mehrachsiger Referenzpositionssensor mit mindestens einer Achse, die in einer festen Position gehalten wird. Ein weiterer Sensor ist ein beweglicher mehrachsiger Positionssensor, der um mindestens eine Achse drehbar ist, die der mindestens einen Achse des mehrachsigen Referenz-Positionssensors entspricht. Die elektrische Musiksteuervorrichtung umfasst auch einen Prozessor, der sowohl mit dem mehrachsigen Referenzpositionssensor als auch mit dem beweglichen mehrachsigen Positionssensor in Verbindung steht. Der Prozessor berechnet eine Winkeldifferenz als Reaktion auf das Empfangen der Winkelposition der mindestens einen Achse des mehrachsigen Referenzpositionssensors und der Winkelposition der mindestens einen Achse des beweglichen mehrachsigen Positionssensors. Der Winkelunterschied korreliert mit einem Musikeffekt eines elektrischen Instruments.

GB 2320125 A offenbart: Eine Charakteristik eines Audiosignals, das von einem elektronischen Musikinstrument erzeugt wird, wird als Reaktion auf manuelle Operationen modifiziert, die auf ein Steuergerät angewendet werden. Die manuellen Operationen werden vorzugsweise durch die Betätigung eines Fußpedals mit zwei Freiheitsgraden bewirkt, so dass es um eine horizontale Achse geschwenkt und um eine vertikale Achse gedreht werden kann. Für jeden Freiheitsgrad gibt es einen Resonanzkreis, mit einer Spule und einem zusammenwirkenden Element, so dass die Induktivität und somit die Resonanzfrequenz der Schaltung durch eine Relativbewegung zwischen der Spule und dem zusammenwirkenden Element variiert wird. Der Zusammenhang zwischen manueller Bedienung und Audiosignalmodifikation wird durch eine durch die Spulenform bestimmte Kompensationskennlinie linearisiert.

US 2006/156903 A1 offenbart: Pedalanordnungen und Verfahren sorgen für eine Signalsteuerung, wie zum Beispiel zum Steuern von Audio- und/oder Effektwegsignalen, die beim Erzeugen von Audio von einem Musikinstrument verwendet werden. Die Pedalbaugruppen können eine gleichzeitige Audio- und Effektsteuerung über jeweils zugeordnete elektrische Pfade bereitstellen. Die Drehung des Pedals um eine oder mehrere Drehachsen führt zu einer Modifizierung einer elektrischen Charakteristik von Vorrichtungen des Pedals, die die Audio- und Effektwegsignale steuern. Eine bestimmte Drehachse, die die elektrischen Eigenschaften eines Geräts modifiziert, kann konfiguriert sein, um eine bestimmte Audio- oder Effektwegsteuerung basierend darauf zu erzeugen, welche der Buchsen verwendet werden, so dass durch Ändern der verwendeten Buchsen die Funktion eines bestimmten Drehachse kann sich ändern. Darüber hinaus kann eine Pedalanordnung zwei Drehachsen bereitstellen, wobei die Drehzentren der beiden Achsen nicht zusammenfallen. Dadurch können die beiden Drehachsen besser isoliert werden.

US 4,245,539 A offenbart: Eine Vorrichtung zum Erzeugen von Signalen unterschiedlicher Lautstärke und Tonhöhe, die Funktionen der Größe bzw. Verteilung von Gewichten (oder Gewichten) sind, die auf einer an einer Ecke angelenkten und in zueinander orthogonalen Richtungen schwenkbaren Plattform angeordnet sind. Sensoren wandeln die physikalischen Verschiebungen, die an der ersten und zweiten Ecke gegenüber der Plattform neben der angelenkten Ecke auftreten, in Signale zum Steuern der Lautstärke und der Tonhöhe eines Ausgangssignals um. Alternativ kann die Verschiebung der Plattform durch die Anwendung unterschiedlichen Drucks durch andere Mittel als das volle Körpergewicht gesteuert werden, beispielsweise durch den/die Finger des Bedieners. Die Vorrichtung kann als Mittel zum Erzeugen von Musik oder Musikklängen verwendet werden, die auf eine Person ansprechen, die auf der Plattform tanzt oder sich anderweitig auf der Plattform bewegt, um eine Unterhaltungsform bereitzustellen.

### Zusammenfassung der Erfindung

Die vorliegende Erfindung bezieht sich auf eine Steuervorrichtung zur Steuerung eines Klangs eines elektrischen Musikinstruments nach dem unabhängigen Anspruch 1. Bevorzugte Ausführungsformen der Steuervorrichtung sind in der Beschreibung, in den Figuren und in den abhängigen Ansprüchen 2 bis 14 beschrieben.

Ferner bezieht sich die vorliegende Erfindung auf ein Steuersystem nach Anspruch 15.

Mit der Steuervorrichtung der vorliegenden Erfindung ist es möglich, einen Klang eines elektrischen Musikinstruments durch eine Drehung der Trittfläche um eine erste Achse und um eine zweite Achse zu steuern. Bei einer Drehung um die erste Achse wird ein erstes elektrisches Signal erzeugt, und bei einer Drehung um die zweite Achse wird ein zweites elektrisches Signal erzeugt, und mithilfe dieser beiden Signale kann ein Klang des elektrischen Musikinstruments gesteuert werden.

Dies ermöglicht es zum Beispiel, dass ein Benutzer der Steuervorrichtung das elektrische Musikinstrument mit seinen beiden Händen bedient und gleichzeitig mit einem Fuß die Steuervorrichtung bedient, indem er die Trittfläche um die erste und/oder die zweite Achse dreht. Somit kann der Benutzer insbesondere zwei oder mehr Parameter des Klangs gleichzeitig kontinuierlich durch eine Bewegung des Fußes verändern, während er das elektrische Musikinstrument mit seinen beiden Händen bedient. Auf diese Weise können neuartige Klangerlebnisse geschaffen und der künstlerische Ausdruck verstärkt werden.

### Kurze Beschreibung der Zeichnungen

Abb. 1A zeigt eine rechte Seitenansicht der Steuervorrichtung (1) gemäß einer Ausführungsform der vorliegenden Erfindung mit zwei Gelenken (7a, 7b), zwei Potentiometern (14a, 14b) und zwei zugehörigen Seilzügen, wenn sich die Trittfläche (2) in einer Neutralstellung befindet.

Abb. 1B zeigt eine rechte Seitenansicht der Steuervorrichtung (1) gemäß der Ausführungsform der vorliegenden Erfindung mit zwei Gelenken (7a, 7b), zwei Potentiometern (14a, 14b) und zwei zugehörigen Seilzügen, wenn sich die Trittfläche (2) in einer Auslenkstellung befindet. Abb. 1C zeigt eine Vorderansicht der Steuervorrichtung (1) gemäß der Ausführungsform der vorliegenden Erfindung mit zwei Gelenken (7a, 7b), zwei Potentiometern (14a, 14b) und zwei zugehörigen Seilzügen, wenn sich die Trittfläche (2) in einer Neutralstellung befindet.

Abb. 1D zeigt eine Vorderansicht der Steuervorrichtung (1) gemäß der Ausführungsform der vorliegenden Erfindung mit zwei Gelenken (7a, 7b), zwei Potentiometern (14a, 14b) und zwei zugehörigen Seilzügen, wenn sich die Trittfläche (2) in einer Auslenkstellung befindet.

Abb. 1E zeigt eine Draufsicht der Steuervorrichtung (1) gemäß der Ausführungsform der vorliegenden Erfindung mit zwei Gelenken (7a, 7b), zwei Potentiometern (14a, 14b) und zwei zugehörigen Seilzügen.

Abb. 2A zeigt eine rechte Seitenansicht der Steuervorrichtung (1) gemäß einer Ausführungsform der vorliegenden Erfindung mit zwei Gelenken (7a, 7b), zwei Potentiometern (14a, 14b) und zwei zugehörigen Verzahnungen.

Abb. 2B zeigt eine Vorderansicht der Steuervorrichtung (1) gemäß der Ausführungsform der vorliegenden Erfindung mit zwei Gelenken (7a, 7b), zwei Potentiometern (14a, 14b) und zwei zugehörigen Verzahnungen.

Abb. 3A zeigt eine rechte Seitenansicht der Steuervorrichtung (1) gemäß einem unbeanspruchten Beispiel mit einem Kugelgelenk, zwei Hall-Sensoren und zwei Magneten.

Abb. 3B zeigt eine Vorderansicht der Steuervorrichtung (1) gemäß dem Beispiel mit einem Kugelgelenk, zwei Hall-Sensoren und zwei Magneten.

Abb. 3C zeigt eine Draufsicht der Steuervorrichtung (1) gemäß der Ausführungsform der vorliegenden Erfindung mit einer kardanischen Aufhängung, zwei Hall-Sensoren und zwei Magneten.

Abb. 4A zeigt eine rechte Seitenansicht der Steuervorrichtung (1) gemäß einer Ausführungsform der vorliegenden Erfindung mit eienr kardanischen Aufhängung, zwei Hall-Sensoren und zwei Magneten.

Abb. 4B zeigt eine Vorderansicht der Steuervorrichtung (1) gemäß der Ausführungsform der vorliegenden Erfindung mit einer kardanischen Aufhängung, zwei Hall-Sensoren und zwei Magneten.

Abb. 4C zeigt eine Draufsicht der Steuervorrichtung (1) gemäß der Ausführungsform der vorliegenden Erfindung mit einer kardanischen Aufhängung, zwei Hall-Sensoren und zwei Magneten.

Abb. 5A zeigt eine rechte Seitenansicht der Steuervorrichtung (1) gemäß verschiedenen Ausführungsformen der vorliegenden Erfindung mit einer Feder (26) und einem Schalter (25), der mechanisch von einem Stößel (27) betätigt wird. Exemplarisch ist die Ausführungsform nach Abbildung 2A dargestellt worden.

Abb. 5B zeigt eine rechte Seitenansicht der Steuervorrichtung (1) gemäß verschiedenen unbeanspruchten Beispiele mit einem ersten zentralen Kraftsensor (24a) zum Erzeugen eines dritten elektrischen Signals basierend auf einer senkrecht auf die Trittfläche einwirkenden Kraft und/oder einem zweiten zentralen Kraftsensor (24b) zum Ausführen einer Schaltfunktion.. Exemplarisch ist die Ausführungsform nach Abbildung 2A dargestellt worden.

Abb. 6 zeigt eine Draufsicht der Steuervorrichtung (1) gemäß verschiedenen Ausführungsformen der vorliegenden Erfindung mit einer oder mehreren virtuellen Achsen (21a, 21b, 21c).

Abb. 7 zeigt eine Draufsicht der Steuervorrichtung (1) gemäß verschiedenen Ausführungsformen der vorliegenden Erfindung mit ein oder mehreren virtuellen Zonen (22a-22f).

Abb. 8 zeigt eine Draufsicht einer Steuervorrichtung (1) gemäß unbeanspruchten Beispiele mit Kraftsensoren (23a-23h), die auf der Trittfläche (2) der Steuervorrichtung (1) angeordnet sind.

### Beschreibung der Ausführungsformen

Im Folgenden werden beispielhafte Ausführungsformen der vorliegenden Erfindung mit Bezugnahme auf die Zeichnungen beschrieben.

Gemäß einem Aspekt der vorliegenden Erfindung umfasst eine Steuervorrichtung (1) zur Steuerung eines Klangs eines elektrischen Musikinstruments: eine Trittfläche (2), welche um eine erste Achse (4a) drehbar angeordnet ist und um eine zweite Achse (4b) drehbar angeordnet ist; und einen Signalerzeuger (3), welcher so konfiguriert ist, dass er ein erstes elektrisches Signal zur Steuerung des Klangs und ein zweites elektrisches Signal zur Steuerung des Klangs erzeugt, wobei das erste elektrische Signal auf einer Drehung der Trittfläche (2) um die erste Achse (4a) basiert und das zweite elektrische Signal auf einer Drehung der Trittfläche (2) um die zweite Achse (4b) basiert.

Dies ermöglicht es zum Beispiel, dass ein Künstler das elektrische Musikinstrument mit seinen beiden Händen bedient und gleichzeitig mit einem Fuß die Trittfläche um die erste und/oder die zweite Achsen dreht. Hierdurch kann der Künstler die beiden Parameter des Klangs verändern, während er das elektrische Musikinstrument mit seinen beiden Händen bedient. Somit können neuartige Klangerlebnisse geschaffen und der künstlerische Ausdruck verstärkt werden.

Die erste Achse (4a) kann parallel zu der Trittfläche (2) verlaufen. Alternativ kann die erste Achse einen ersten Achsenwinkel mit der Trittfläche einschließen, wobei der erste Achsenwinkel größer als 0° und kleiner als 90° ist. Ein erster Achsenwinkel von 0° entspricht dem Fall, dass die erste Achse parallel zu der Trittfläche (2) verläuft, und ein erster Achsenwinkel von 90° entspricht dem Fall, dass die erste Achse senkrecht zu der Trittfläche (2) verläuft. Der erste Achsenwinkel kann zum Beispiel 0°, 5°, 10°, 20°, 30° oder 40° betragen. Die zweite Achse (4b) kann parallel zu der Trittfläche (2) verlaufen. Alternativ kann die zweite Achse einen zweiten Achsenwinkel mit der Trittfläche einschließen, wobei der zweite Achsenwinkel größer als 0° und kleiner als 90° ist. Der zweite Achsenwinkel kann zum Beispiel 0°, 5°, 10°, 20°, 30° oder 40° betragen. In einem ersten Beispiel können die erste Achse (4a) und die zweite Achse (4b) jeweils parallel zu der Trittfläche (2) verlaufen. In einem zweiten Beispiel kann die erste Achse (4a) parallel zu der Trittfläche (2) verlaufen und die zweite Achse (4b) einen Achsenwinkel zwischen 0° und 90° (also mehr als 0° und weniger als 90°) mit der Trittfläche (2) einschließen, oder umgekehrt. In einem dritten Beispiel kann die erste Achse (4a) einen ersten Achsenwinkel zwischen 0° und 90° (also mehr als 0° und weniger als 90°) mit der Trittfläche einschließen und die zweite Achse (4b) einen zweiten Achsenwinkel zwischen 0° und 90° mit der Trittfläche (2) einschließen. Der erste und der zweite Achsenwinkel können gleich oder verschieden sein. Die vorgenannten Einstellungen der beiden Achsen (4a, 4b) relativ zu der Trittfläche (2) können einem Benutzer die Bedienung der Trittfläche (2) und somit die Steuerung des Klangs durch die jeweiligen Drehungen der Trittfläche (2) um die beiden Achsen (4a, 4b) erleichtern.

Der Signalerzeuger (3) kann so konfiguriert sein, dass er das erste Signal in Reaktion auf die Drehung der Trittfläche (2) um die erste Achse (4a) erzeugt und das zweite Signal in Reaktion auf die Drehung der Trittfläche (2) um die zweite Achse (4b) erzeugt. Die Trittfläche (2) kann zum Beispiel anfänglich in einer Neutralstellung angeordnet sein. Wenn die Trittfläche (2) um die erste Achse (4a) gedreht wird, kann der Signalerzeuger (3) das erste Signal erzeugen. Wenn die Trittfläche (2) um die zweite Achse (4b) gedreht wird, kann der Signalerzeuger (3) das zweite Signal erzeugen. Eine Auslenkstellung bezeichnet einen Zustand der Trittfläche (2), in dem die Trittfläche (2) ausgehend von der Neutralstellung um die erste Achse (4a) oder um die zweite Achse (4b) gedreht ist.

Ferner kann das erste Signal von einem ersten Drehwinkel der Trittfläche (2) um die erste Achse (4a) abhängen, und das zweite Signal kann von einem zweiten Drehwinkel der Trittfläche (2) um die zweite Achse (4b) abhängen.

Ferner kann das erste Signal so konfiguriert sein, dass es einen ersten Parameter des Klangs steuert, und das zweite Signal kann so konfiguriert sein, dass es einen zweiten Parameter des Klangs steuert, wobei der erste und der zweite Parameter des Klangs voneinander verschieden sein können. Der erste und/oder der zweite Parameter des Klangs kann ein kontinuierlicher Parameter wie zum Beispiel eine Lautstärke (wie bei einem "Volume-Pedal"), ein durchstimmbarer Filter (wie bei einem "Wah-Wah") oder eine andere Größe (wie bei einem "Expression-Pedal") sein. Der erste und/oder der zweite Parameter kann insbesondere eine kontinuierlich verstellbare Größe sein. Der erste und/oder zweite Parameter kann kontinuierlich geändert werden, indem ein Drehwinkel der Trittfläche (2) um die jeweilige Achse kontinuierlich geändert wird. Der erste Parameter kann um so größer eingestellt werden, je größer oder je kleiner der erste Drehwinkel ist. Der zweite Parameter kann umso größer eingestellt werden, je größer oder je kleiner der zweite Drehwinkel ist. Der erste und/oder zweite Parameter muss jedoch nicht notwendigerweise monoton steigend oder monoton fallend von dem jeweiligen Drehwinkel abhängen. Somit kann ein Benutzer der Steuervorrichtung (1) mehrere Parameter des Klangs gleichzeitig auf vielfältige Weise durch eine Bewegung der Trittfläche (2) steuern. Insbesondere können somit zwei oder mehr Parameter gleichzeitig kontinuierlich durch die Bewegung eines Fußes verändert werden. Somit können neuartige Klangerlebnisse geschaffen und der künstlerische Ausdruck verstärkt werden.

Ferner kann das erste elektrische Signal so konfiguriert sein, dass es einen ersten Klang oder ersten Klangeffekt steuert, und das zweite elektrische Signal kann so konfiguriert sein, dass es einen zweiten Klang oder zweiten Klangeffekt steuert, wobei der erste Klang oder erste Klangeffekt von dem zweiten Klang oder zweiten Klangeffekt verschieden sein kann, und wobei der resultierende Klang des elektrischen Musikinstruments (1) auf dem ersten Klang oder ersten Klangeffekt und auf dem zweiten Klang oder zweiten Klangeffekt basiert.

Mit anderen Worten können mithilfe der Steuervorrichtung (1) nicht nur einzelne Parameter des Klangs gesteuert werden, sondern ganze Klänge oder Klangeffekte gesteuert werden. Insbesondere können durch die Drehung der Trittfläche um die erste Achse (4a) und die zweite Achse (4b) ganze Klänge oder Klangeffekte ineinander gemischt oder ineinander überführt werden. Somit können neuartige Klangerlebnisse geschaffen und der künstlerische Ausdruck verstärkt werden.

Insbesondere kann die Steuervorrichtung (1) so konfiguriert sein, dass sie ein erstes elektrisches Klangeffektsignal zur Steuerung eines ersten Klangeffekts und ein zweites elektrisches Klangeffektsignal zur Steuerung eines zweiten Klangeffekts empfängt. Das erste elektrische Signal kann den ersten Klangeffekt steuern, indem es das erste elektrische Klangeffektsignal anpasst, verstärkt, abschwächt oder moduliert, und das zweite elektrische Signal kann den zweiten Klangeffekt steuern, indem es das zweite elektrische Klangeffektsignal anpasst, verstärkt, abschwächt oder moduliert.

Mit anderen Worten kann die Steuervorrichtung (1) als ein 2-in-1-Mischpult verwendet werden. Das erste und das zweite Klangeffektsignal können der Steuervorrichtung (1) von außen zugeführt werden, und die Stärke des ersten und des zweiten Klangeffektsignals können durch die Bewegung der Trittfläche (2) um die erste Achse (4a) bzw. um die zweite Achse (4b) angepasst werden. Somit kann bequem in einer Bewegung zwischen dem ersten und dem zweiten Klangeffekt übergeblendet werden, oder der erste und/oder der zweite Klangeffekt können bis zu einem Minimum reduziert werden. Zum Beispiel kann das elektrische Musikinstrument eine Gitarre sein, die einen Magnettonabnehmer und einen Piezo-Tonabnehmer hat; jedes der Signale kann dann an das Gerät angeschlossen werden, und durch Neigung der Trittfläche können sowohl Lautstärke als auch Mischungsverhältnis gesteuert werden. Somit können neuartige Klangerlebnisse geschaffen und der künstlerische Ausdruck verstärkt werden.

Gemäß einem Aspekt der Erfindung ist das erste Signal unabhängig von der Drehung der Trittfläche (2) um die zweite Achse (4b) und das zweite Signal unabhängig von der Drehung der Trittfläche (2) um die erste Achse. Dies ermöglicht es dem Benutzer, auf einfache Weise durch verschiedene Drehungen der Trittfläche (2) das erste und das zweite Signal präzise einzustellen. Insbesondere können somit der erste und der zweite Parameter des Klangs präzise und unabhängig voneinander eingestellt werden.

Das erste Signal kann auch von der Drehung der Trittfläche um die zweite Achse (4b) abhängen, und das zweite Signal kann auch von der Drehung der Trittfläche (2) um die zweite Achse abhängen. Zum Beispiel können somit die beiden Parameter des Klangs abhängig voneinander verändert werden. Zum Beispiel kann die Abhängigkeit des ersten Signals von einem Drehwinkel der Trittfläche (2) um die erste Achse (4a) jeweils unterschiedlich sein, je nachdem wie groß der Drehwinkel der Trittfläche (2) um die zweite Achse (4b) ist. Auf diese Weise kann eine Vielzahl komplexer und neuartiger Klangerlebnisse geschaffen werden und der künstlerische Ausdruck verstärkt werden.

Gemäß einem Aspekt der Erfindung kann die erste Achse (4a) einen ersten Abstand zu der Trittfläche und die zweite Achse (4b) einen zweiten Abstand zu der Trittfläche (2) haben, wobei der erste Abstand gleich dem zweiten Abstand ist. Ferner kann der erste Abstand und/oder der zweite Abstand gleich Null sein, sodass die erste Achse (4a) und/oder die zweite Achse (4b) in der Trittfläche liegt. Ferner können die erste Achse (4a) und die zweite Achse (4b) senkrecht zueinander angeordnet sein. Dies erleichtert einem Benutzer die Bedienung der Trittfläche (2) und somit die Steuerung des Klangs durch die jeweiligen Drehungen der Trittfläche (2) um die beiden Achsen.

Der erste Drehwinkel kann in einem ersten Intervall zwischen einem ersten minimalen Drehwinkel und einem ersten maximalen Drehwinkel, zum Beispiel zwischen -22° und +22°, zwischen -20° und +20°, zwischen -15° und +15° oder zwischen -10° und +10° veränderbar sein. Der zweite Drehwinkel kann in einem zweiten Intervall zwischen einem zweiten minimalen Drehwinkel und einem zweiten maximalen Drehwinkel, zum Beispiel zwischen - 40° und +40°, zwischen -30° und +30°, zwischen -20° und +20°, zwischen -15° und +15° oder zwischen -10° und +10° veränderbar sein. Der erste minimale Drehwinkel muss nicht gleich dem negativen ersten maximalen Drehwinkel sein, d.h. der erste Drehwinkel kann zum Beispiel auch in einem Intervall zwischen -22° und +15° veränderbar sein. Gleiches gilt für den zweiten Drehwinkel.

Ein Benutzer der Steuervorrichtung (1) kann die Steuervorrichtung (2) als ein Fußpedal verwenden. In diesem Fall kann der Benutzer einen Fuß auf die Trittfläche (2) auflegen, sodass die Trittfläche (2) um die erste Achse (4a) gedreht werden, wenn der Benutzer den Fuß um die erste Achse (4a) dreht, und die Trittfläche kann um die zweite Achse (4b) gedreht werden, wenn der Benutzer den Fuß um die zweite Achse (4b) dreht. Der erste minimale Drehwinkel, der erste maximale Drehwinkel, der zweite minimale Drehwinkel und der zweite maximale Drehwinkel können jeweils so eingestellt sein, dass sie einer möglichen oder einer komfortablen Drehung eines Fußes oder Fußgelenks des Benutzers um die jeweilige Achse (4a, 4b) entsprechen. Dies erleichtert einem Benutzer die Bedienung der Trittfläche (2) und somit die Steuerung des Klangs durch die jeweiligen Drehungen der Trittfläche (2) um die beiden Achsen.

Die Steuervorrichtung (1) kann ferner eine Auflagefläche (5) und ein Lager (6) umfassen. Das Lager verbindet die Trittfläche (2) mit der Auflagefläche (5), sodass die Trittfläche (2) um die erste Achse (4a) und um die zweite Achse (4b) drehbar angeordnet ist. Wenn ein Benutzer die Steuervorrichtung (1) als ein Fußpedal verwendet, kann die Auflagefläche (5) auf einem festen Grund, zum Beispiel auf einem Boden aufliegen.

Die Steuervorrichtung (1) kann so konfiguriert sein, dass die Trittfläche (2) automatisch in die Neutralstellung zurückkehrt, wenn kein äußeres Drehmoment auf die Trittfläche (2) einwirkt. In der Neutralstellung kann die Trittfläche (2) parallel zu der Auflagefläche (5) angeordnet sein. Das automatische Zurückkehren in die Neutralstellung kann durch einen Rückstellmechanismus realisiert werden, welcher eine oder mehrere Druckfedern umfasst. Wenn ein äußeres Drehmoment auf die Trittfläche (2) einwirkt, zum Beispiel wenn ein Benutzer die Trittfläche (2) mit einem Fuß belastet, wird die Trittfläche (2) zum Beispiel um die erste Achse gedreht, und dadurch kann eine Druckfeder zusammengedrückt werden. Wenn das äußere Drehmoment kleiner wird, zum Beispiel weil der Benutzer die Belastung der Trittfläche (2) verringert, drückt die Druckfeder mit der Federkraft die Trittfläche (2) in Richtung der Ausgangsposition, d.h. der Neutralstellung. Wenn das äußere Drehmoment ganz verschwindet, zum Beispiel weil der Benutzer den Fuß von der Trittfläche (2) abhebt, kann die Trittfläche (2) automatisch in die Neutralstellung zurückkehren.

Wie in Abb. 1A bis 2B dargestellt, kann das Lager ein erstes Gelenk (7a) und ein zweites Gelenk (7b) umfassen, wobei das erste Gelenk (7a) so konfiguriert ist, dass die Trittfläche (2) um die erste Achse (4a) drehbar angeordnet ist, und wobei das zweites Gelenk (7b) so konfiguriert ist, dass die Trittfläche (2) um die zweite Achse (4b) drehbar angeordnet ist.

Insbesondere kann das erste Gelenk (7a) ein erstes Gelenkelement (8a) und ein zweites Gelenkelement (8b) umfassen, und das zweite Gelenk (7b) kann ein drittes Gelenkelement (8c) und ein viertes Gelenkelement (8d) umfassen, wobei das erste Gelenkelement (8a) mit der Auflagefläche (5) befestigt ist, und wobei das zweite Gelenkelement (8b) mit dem ersten Gelenkelement (8a) verbunden ist, sodass das zweite Gelenkelement (8b) um die erste Achse (4a) drehbar ist, und wobei das dritte Gelenkelement (8c) mit dem zweiten Gelenkelement (8b) befestigt ist, und wobei das vierte Gelenkelement (8d) mit dem dritten Gelenkelement (8c) verbunden ist, sodass das vierte Gelenkelement (8d) um die zweite Achse (4b) drehbar ist, und wobei die Trittfläche (2) mit dem vierten Gelenkelement (8d) befestigt ist, und wobei das erste Gelenk (7a) so konfiguriert ist, dass sich die Trittfläche (2) um die erste Achse (4a) dreht, wenn sich das zweite Gelenkelement (8b) um die erste Achse (4a) dreht, und wobei das zweite Gelenk (7b) so konfiguriert ist, dass sich die Trittfläche (2) um die zweite Achse (4b) dreht, wenn sich das vierte Gelenkelement (8d) um die zweite Achse (4b) dreht.

Die Befestigung der verschiedenen Bestandteile der Steuervorrichtung (1), wie zum Beispiel der Gelenkelemente, der Trittfläche und der Auflagefläche aneinander kann durch verschiedene Befestigungsmittel, wie zum Beispiel durch Schrauben, Nägel, Klebstoff oder Schweißen erreicht werden. Ferner kann zum Beispiel ein erstes Gelenkelement eine gekrümmte Nut umfassen und ein zweites Gelenkelement eine gekrümmte Feder umfassen, wobei die Feder so in die Nut eingreift, dass das zweite Gelenkelement mit dem ersten Gelenkelement verbunden ist und um eine Achse drehbar ist.

Das erste Gelenkelement (8a) kann eine erste Gleitfläche (9a) und das zweite Gelenkelement (8b) eine zweite Gleitfläche (9b) umfassen, wobei das erste Gelenk (7a) so konfiguriert ist, dass sich das zweite Gelenkelement (8b) relativ zu dem ersten Gelenkelement (8a) bewegt, wenn die zweite Gleitfläche (9b) auf der ersten Gleitfläche (9a) gleitet, und wobei das dritte Gelenkelement (8c) eine dritte Gleitfläche (9c) umfasst und das vierte Gelenkelement (8d) eine vierte Gleitfläche (9d) umfasst, wobei das zweite Gelenk (7b) so konfiguriert ist, dass sich das vierte Gelenkelement (8d) relativ zu dem dritten Gelenkelement (8c) bewegt, wenn die vierte Gleitfläche (9d) auf der dritten Gleitfläche (9c) gleitet.

Eine oder mehrere der Gleitflächen (9a, 9b, 9c, 9d) können so gekrümmt sein, dass ihre Bewegungsmittelpunkte auf oder nahe an der Trittfläche (2) liegen.

Speziell kann die erste Gleitfläche (9a) eine konkave Zylindersegmentfläche (9a) um die erste Achse (4a) mit einem ersten Radius, die zweite Gleitfläche (9b) eine konvexe Zyklindersegmentfläche (9b) um die erste Achse (4a) mit dem ersten Radius, die dritte Gleitfläche (9c) eine konkave Zyklindersegmentfläche (9c) um die zweite Achse (4b) mit einem zweiten Radius, und die vierte Gleitfläche (9d) eine konvexe Zyklindersegmentfläche (9d) um die zweite Achse (4b) mit dem zweiten Radius sein.

Man beachte, dass die Steuervorrichtung (1), wie in Abb. 1A bis 2B dargestellt, ein linksseitiges erstes Gelenk und ein rechtsseitiges erstes Gelenk umfassen kann, wobei das linksseitige erste Gelenk und das rechtsseitige erste Gelenk jeweils das erste Gelenk (7a) sind, und wobei das linksseitige erste Gelenk und das rechtsseitige erste Gelenk auf verschiedenen Seiten der zweiten Achse (4b) angeordnet sind.

Ferner kann die Steuervorrichtung (1) ein Trittbrett umfassen, wobei das Trittbrett zwei parallele Seitenflächen umfasst, und wobei eine der zwei parallelen Seitenflächen die Trittfläche (2) ist und die andere der zwei parallelen Seitenflächen eine Anliegefläche ist.

Das linksseitige erste Gelenk kann eine linksseitige Seitenfläche umfassen, welche so konfiguriert ist, dass die Anliegefläche des Trittbretts an der linksseitigen Seitenfläche anliegt, wenn der zweite Drehwinkel gleich dem zweiten minimalen Drehwinkel ist. Das rechtsseitige erste Gelenk kann eine rechtsseitige Seitenfläche umfassen, welche so konfiguriert ist, dass die Anliegefläche an der rechtsseitigen Seitenfläche anliegt, wenn der zweite Drehwinkel gleich dem zweiten maximalen Drehwinkel ist.

Ferner kann die Vorrichtung ein linksseitiges zweites Gelenk und ein rechtsseitiges zweites Gelenk umfassen, wobei das linksseitige zweite Gelenk und das rechtsseitige zweite Gelenk jeweils das zweite Gelenk (7b) sind, und wobei das linksseitige zweite Gelenk und das rechtsseitige zweite Gelenk auf verschiedenen Seiten der ersten Achse (4a) angeordnet sind.

Das linksseitige zweite Gelenk kann eine linksseitige gekrümmte Seitenfläche umfassen, welche so konfiguriert ist, dass die Anliegefläche des Trittbretts an der linksseitigen gekrümmten Seitenfläche anliegt, wenn der erste Drehwinkel gleich dem ersten minimalen Drehwinkel ist. Das rechtsseitige zweite Gelenk eine rechtsseitige gekrümmte Seitenfläche umfassen, welche so konfiguriert ist, dass die Anliegefläche an der rechtsseitigen gekrümmten Seitenfläche anliegt, wenn der erste Drehwinkel gleich dem ersten maximalen Drehwinkel ist. In dieser Situation ist die Trittfläche (2) aufgrund der Krümmung der jeweiligen gekrümmten Seitenfläche weiterhin um die zweite Achse (4b) drehbar.

Wie in Abb. 3A bis 3C dargestellt, kann das Lager (6) einen Kugelkopf (10) mit einer Kugel oder einem Kugelabschnitt umfassen. Die Drehung der Trittfläche (2) um die erste Achse (4a) und um die zweite Achse (4b) wird in diesem Fall durch den Kugelkopf (10) realisiert. Der Kugelkopf (10) kann mithilfe einer Verdrehsperre (12) mechanisch gegen ein Verdrehen gesichert werden, wenn nur zwei Achsen aktiv sein sollen.

Wie in Abb. 4A bis 4C dargestellt, kann das Lager (6) eine kardanische Aufhängung mit einem ersten Drehlager und einem zweiten Drehlager umfassen, wobei das erste Drehlager so konfiguriert ist, dass die Trittfläche (2) um die erste Achse (4a) drehbar angeordnet ist, und wobei das zweite Drehlager so konfiguriert ist, dass die Trittfläche (2) um die zweite Achse (4b) drehbar angeordnet ist.

Ferner kann das Lager (6) eine oder mehrere Gleitbahnen umfassen.

Gemäß einem Aspekt der vorliegenden Erfindung kann der Signalerzeuger (3) ein erstes Signalerzeugerelement und ein zweites Signalerzeugerelement umfassen. Das erste Signalerzeugerelement kann so konfiguriert sein, dass es das erste Signal basierend auf einer Drehung der Trittfläche (2) um die erste Achse (4a) erzeugt, und das zweite Signalerzeugerelement kann so konfiguriert sein, dass es das zweite Signal basierend auf einer Drehung der Trittfläche (2) um die zweite Achse (4b) erzeugt.

Wie in Abb. 1A bis 2B dargestellt, kann das erste Signalerzeugerelement ein erstes Potentiometer (14a) sein, und/oder das zweite Signalerzeugerelement kann ein zweites Potentiometer (14b) sein. Wie in Abb. 1A bis 1E dargestellt, können das erste und das zweite Potentiometer (14a, 14b) jeweils mit der Auflagefläche (5) befestigt sein. Wie in Abb. 2A bis 2B dargestellt, kann das erste und/oder das zweite Potentiometer mit der Trittfläche (2) oder mit dem Lager (6) befestigt sein.

Wie in Abb. 3A bis 4C dargestellt, kann das erste Signalerzeugerelement ein erster magnetischer Sensor oder Hall-Sensor (19a) sein, und/oder das zweite Signalerzeugerelement kann ein zweiter magnetischer Sensor oder Hall-Sensor (19b) sein. Wie in Abb. 3A bis 3C dargestellt, können der erste und der zweite Hall-Sensor (19a, 19b) jeweils mit der Halterung (11) oder mit der Auflagefläche (5) befestigt sein. Wie in Abb. 4A bis 4C dargestellt, können der erste und der zweite Hall-Sensor (19a, 19b) jeweils mit dem Lager (6) befestigt sein.

Ferner kann die Steuervorrichtung umfassen: einen zu dem jeweiligen Hall-Sensor (19a, 19b) gehörigen Magneten (20a, 20b), wobei die Steuervorrichtung (1) so konfiguriert ist, dass sich eine Position des zugehörigen Magneten (20a, 20b) relativ zu dem jeweiligen Hall-Sensor (19a, 19b) ändert, wenn sich die Trittfläche (2) um die zu dem jeweiligen Hall-Sensor (19a, 19b) gehörige Achse (4a, 4b) dreht, und die Steuervorrichtung (1) dadurch den jeweiligen Hall-Sensor (19a, 19b) veranlasst, die Ausgangsspannung abhängig von der Position des zugehörigen Magneten (20a, 20b) zu ändern.

Wenn zum Beispiel der erste und/oder der zweite Hall-Sensor (19a, 19b) mit der Halterung (11) oder mit der Auflagefläche (5) befestigt ist, kann der zugehörige Magnet (20a, 20b) mit dem Kugelkopf (10) oder mit dem Lager (6) befestigt sein. Wenn zum Beispiel der erste und/oder der zweite Hall-Sensor (19a, 19b) mit dem Kugelkopf (10) oder mit dem Lager (6) befestigt ist, kann der zugehörige Magnet (20a, 20b) mit der Halterung (11) oder mit der Auflagefläche (5) befestigt sein. Auf diese Weise ändert sich eine Position des zugehörigen Magneten (20a, 20b) relativ zu dem jeweiligen Hall-Sensor (19a, 19b), wenn sich die Trittfläche (2) um die zu dem jeweiligen Hall-Sensor (19a, 19b) gehörige Achse (4a, 4b) dreht, und dadurch veranlasst die Steuervorrichtung (1) den jeweiligen Hall-Sensor (19a, 19b), die Ausgangsspannung abhängig von der Position des zugehörigen Magneten (20a, 20b) zu ändern.

Ferner kann die Trittfläche (2) um eine dritte Achse drehbar angeordnet sein, wobei die dritte Achse senkrecht zu der Trittfläche (2) verläuft, und wobei der Signalerzeuger (3) ferner so konfiguriert ist, dass er ein drittes elektrisches Signal zur Steuerung des Klangs erzeugt, wobei das dritte elektrische Signal auf einer Drehung der Trittfläche (2) um die dritte Achse basiert. Die drehbare Anordnung der Trittfläche (2) um die dritte Achse kann ähnlich wie oben für die erste und die zweite Achse beschrieben zum Beispiel durch ein Kugelgelenk oder durch eine kardanische Aufhängung mit einem ersten Drehlager, einem zweiten Drehlager und einem dritten Drehlager realisiert werden.

Wie in Abb. 5A und Abb. 5B dargestellt, kann die Steuervorrichtung (1) ferner einen Sockel (28) umfassen. Die Auflagefläche (5) kann gegenüber dem Sockel (28) in einer zu der Auflagefläche (5) senkrechten Richtung beweglich angeordnet sein kann. Wie in Abb. 5A dargestellt, kann die Steuervorrichtung (1) ferner ein elastisches Element (26), vorzugsweise eine oder mehrere Federn (26) umfassen, wobei das elastische Element (26) derart zwischen der Auflagefläche (5) und dem Sockel (28) angeordnet ist, dass, wenn eine Kraft senkrecht auf die Auflagefläche (5) einwirkt, die Kraft eine Verformung des elastischen Elements (26) bewirkt. Wenn das elastische Element (26) gestaucht wird, kann das elastische Element (26) ausgelegt sein, eine Gegenkraft bereitzustellen, die auf die Auflagefläche (5) einwirkt.

Insbesondere kann die Auflagefläche (2) anfänglich in einer Neutralstellung bezüglich des Sockels (28) angeordnet sein, wobei die Auflagefläche (2) in der Neutralstellung einen definierten Abstand zu dem Sockel (28) hat. Die Steuervorrichtung (1) kann so konfiguriert sein, dass die Auflagefläche (2) automatisch in die Neutralstellung zurückkehrt, wenn keine äußere Kraft senkrecht auf die Trittfläche (2) einwirkt. Das automatische Zurückkehren der Auflagefläche (2) in die Neutralstellung kann durch einen Rückstellmechanismus realisiert werden, welcher das elastische Element (26), vorzugsweise die ein oder mehrere Federn (26) umfasst, wie in Abb. 5A dargestellt. Wenn eine äußere Kraft senkrecht auf die Trittfläche (2) einwirkt, zum Beispiel wenn ein Benutzer die Trittfläche (2) mit einem Fuß belastet, kann die äußere Kraft von der Trittfläche (2) über das Lager (6) auf die Auflagefläche (5) übertragen werden. Dadurch kann sich der Abstand zwischen der Auflagefläche (5) und dem Sockel (28) verringern und die ein oder mehreren Federn (26) können zusammengedrückt werden. Wenn die äußere Kraft kleiner wird, zum Beispiel weil der Benutzer die Belastung der Trittfläche (2) verringert, drücken die ein oder mehreren Federn (26) mit ihrer Federkraft die Auflagefläche (5) in Richtung der Ausgangsposition, d.h. der Neutralstellung der Auflagefläche (5). Wenn die äußere Kraft ganz verschwindet, zum Beispiel weil der Benutzer den Fuß von der Trittfläche (2) abhebt, kann die Auflagefläche (5) automatisch in die Neutralstellung bezüglich des Sockels (28) zurückkehren.

Wie in Abb. 5A und Abb. 5B dargestellt, kann die Steuervorrichtung (1) ferner mit einer Schalt- oder Tastfunktion ausgestattet sein, welche durch eine vertikale Belastung der Trittfläche (2) aktiviert wird. Mithilfe einer solchen Schalt- oder Tastfunktion kann zum Beispiel die Steuervorrichtung (1) oder das elektrische Musikinstrument ein- oder ausgeschaltet werden.

Zum Beispiel kann, wie in Abb. 5B dargestellt, die Steuervorrichtung (1) einen zweiten zentralen Kraftsensor (24b) umfassen, welcher eine senkrecht auf die Trittfläche (2) einwirkende Kraft misst und abhängig von der gemessenen Kraft die Schalt- oder Tastfunktion ausführt. Der zweite zentrale Kraftsensor (24b) kann zentral bezüglich der Trittfläche (2) angeordnet sein. Die Steuervorrichtung (1) kann ferner einen Stößel (27) umfassen, wobei, wenn eine Kraft senkrecht auf die Trittfläche (2) einwirkt, der Stößel (27) so konfiguriert ist, dass er die Kraft auf den zweiten zentralen Kraftsensor (24b) überträgt, und wobei der zweite zentrale Kraftsensor (24b) so konfiguriert ist, dass er die übertragene Kraft misst und die Schalt- oder Tastfunktion basierend auf der gemessenen übertragenen Kraft ausführt.

Insbesondere kann der Stößel (27) mit der Auflagefläche (5) verbunden sein und der zweite zentrale Kraftsensor (24b) ganz oder teilweise in dem Sockel (28) angeordnet sein. In diesem Fall kann eine senkrecht auf die Trittfläche (2) einwirkende Kraft über das Lager (6) auf die Auflagefläche (5) übertragen werden; die Auflagefläche (5) kann sich dadurch senkrecht in Richtung des Sockels (28) bewegen und/oder der Stößel (27) kann dadurch eine Kraft auf den zweiten zentralen Kraftsensor (24b) ausüben; diese Kraft kann durch den zweiten zentralen Kraftsensor (24b) gemessen werden, und abhängig von der gemessenen Kraft kann der zweite zentrale Kraftsensor (24b) die Schalt- oder Tastfunktion ausführen. Alternativ kann der zweite zentrale Kraftsensor (24b) mit der Auflagefläche (5) verbunden sein und der Stößel (27) kann teilweise oder ganz in dem Sockel (28) angeordnet sein.

Alternativ zu dem zweiten zentralen Kraftsensor (24b) kann, wie in Abb. 5A dargestellt, die Steuervorrichtung einen Schalter (25) und einen Stößel (27) umfassen. Wenn eine Kraft senkrecht auf die Trittfläche (2) einwirkt, kann der Stößel (27) den Schalter (25) mechanisch betätigten und dadurch die Schaltfunktion ausführen. Der Stößel (27) und/oder der Schalter (25) können zentral bezüglich der Trittfläche (2) angeordnet sein.

Insbesondere kann der Stößel (27) mit der Auflagefläche (5) verbunden sein und der Schalter (25) teilweise oder ganz in dem Sockel (28) angeordnet sein. Alternativ dazu kann der Schalter (25) mit der Auflagefläche (5) verbunden sein und der Stößel (27) teilweise oder ganz in dem Sockel (28) angeordnet sein. Wenn eine Kraft senkrecht auf die Trittfläche (2) einwirkt, wird diese über das Lager (6) auf die Auflagefläche (5) übertragen; die Auflagefläche (5) bewegt sich dadurch senkrecht in Richtung des Sockels (28). Dadurch verringert sich ein Abstand zwischen dem Stößel (27) und dem Schalter (25), und dadurch wird der Schalter (25) von dem Stößel (27) mechanisch betätigt, um die Schaltfunktion auszuführen.

Insbesondere kann die Steuervorrichtung (1) so konfiguriert sein, dass sie beim Ausführen der Schaltfunktion zum Ausschalten der Steuervorrichtung (1) ein erstes elektrisches Reset-Signal und ein zweites elektrisches Reset-Signal erzeugt, wobei das erste Reset-Signal so konfiguriert ist, dass es den ersten Parameter des Klangs auf einen ersten Ausgangswert zurückstellt, und wobei das zweite Reset-Signal so konfiguriert ist, dass es den zweiten Parameter des Klangs auf einen zweiten Ausgangswert zurückstellt.

Mit anderen Worten kann ein Schalter oder Taster in einen Sockel (28) der Steuervorrichtung (1) integriert werden, der bei Gewicht auf die Trittfläche die Klangverarbeitung einschaltet und/oder bei Loslassen die veränderlichen Parameter auf einen Ausgangswert zurückstellt. Dieser Schalter oder Taster kann entweder ein mechanischer Schalter oder Taster sein oder ein Sensor für einwirkende Kraft oder für Berührung, zum Beispiel Touch oder kapazitativ. Auf diese Weise kann die Klangverarbeitung ausgeschaltet werden, solange die Steuervorrichtung (1) nicht bedient wird. Somit kann der Benutzer die Klangsteuerung gezielter nach Bedarf verwenden, und außerdem können Energie gespart und Kosten reduziert werden.

Wie in Abb. 5B dargestellt, kann die Steuervorrichtung (1) ferner einen ersten zentralen Kraftsensor (24a) umfassen, welcher eine senkrecht auf die Trittfläche (2) einwirkende Kraft oder eine auf die Trittfläche (2) einwirkende Gewichtskraft misst und den Signalerzeuger (3) veranlasst, ein drittes elektrisches Signal zur Steuerung des Klangs basierend auf der gemessenen Kraft zu erzeugen. Der erste zentrale Kraftsensor (24a) kann insbesondere zentral bezüglich der Trittfläche (2) angeordnet sein. Die Steuervorrichtung (1) kann ferner einen Stößel (27) umfassen, wobei, wenn eine Kraft senkrecht auf die Trittfläche (2) einwirkt, der Stößel (27) so konfiguriert ist, dass er die Kraft auf den ersten zentralen Kraftsensor (24a) überträgt, und wobei der erste zentrale Kraftsensor (24a) so konfiguriert ist, dass er die übertragene Kraft misst und den Signalerzeuger (3) veranlasst, ein drittes elektrisches Signal zur Steuerung des Klangs basierend auf der gemessenen übertragenen Kraft zu erzeugen.

Der Stößel kann mit der Auflagefläche (5) verbunden sein und der erste zentrale Kraftsensor (24a) teilweise oder ganz in dem Sockel (28) angeordnet sein. Alternativ kann der erste zentrale Kraftsensor (24b) mit der Auflagefläche (5) verbunden sein und der Stößel (27) teilweise oder ganz in dem Sockel (28) angeordnet sein.

Insbesondere kann der Stößel (27) mit der Auflagefläche (5) verbunden sein und der erste zentrale Kraftsensor (24a) ganz oder teilweise in dem Sockel (28) angeordnet sein. In diesem Fall kann eine senkrecht auf die Trittfläche (2) einwirkende Kraft über das Lager (6) auf die Auflagefläche (5) übertragen werden; die Auflagefläche (5) kann sich dadurch senkrecht in Richtung des Sockels (28) bewegen und/oder der Stößel (27) kann dadurch eine Kraft auf den ersten zentralen Kraftsensor (24a) ausüben; diese Kraft kann durch den ersten zentralen Kraftsensor (24a) gemessen werden, und abhängig von der gemessenen Kraft kann der erste zentrale Kraftsensor (24a) den Signalerzeuger (3) veranlassen, das dritte elektrisches Signal zur Steuerung des Klangs zu erzeugen. Alternativ kann der erste zentrale Kraftsensor (24a) mit der Auflagefläche (5) verbunden sein und der Stößel (27) kann teilweise oder ganz in dem Sockel (28) angeordnet sein.

5AFerner kann die Steuervorrichtung (1) anstelle des ersten zentralen Kraftsensors (24a) auch eine Signalfeder umfassen, die so konfiguriert ist, dass sie durch eine senkrecht auf die Trittfläche (2) einwirkende Kraft elastisch verformt wird und den Signalerzeuger (3) veranlasst, ein drittes elektrisches Signal zur Steuerung des Klangs basierend auf der elastischen Verformung, vorzugsweise basierend auf einer durch die elastische Verformung verursachte Längenänderung der Signalfeder, zu erzeugen. Insbesondere kann die Signalfeder zentral bezüglich der Trittfläche (2) angeordnet sein. Ferner kann die Signalfeder mit der Auflagefläche (5) verbunden sein und teilweise oder ganz in dem Sockel (28) angeordnet sein. Insbesondere kann die Auflagefläche (5) über die Signalfeder mit dem Sockel (28) verbunden und gegenüber dem Sockel (28) in der senkrechten Richtung beweglich angeordnet sein. Die Signalfeder kann mit einer der oben beschriebenen ein oder mehreren Federn (26) des Rückstellmechanismus der Auflagefläche (5) bezüglich des Sockels (28) übereinstimmen oder separat von diesen ausgebildet sein.

Man beachte, dass die Steuervorrichtung (1) sowohl den zweiten zentralen Kraftsensor (24a) bzw. den Schalter (25) als auch den ersten zentralen Kraftsensor (24b) bzw. die Signalfeder enthalten kann. Ein einziger Kraftsensor kann gleichzeitig für den ersten zentralen Kraftsensors (24a) und den zweiten zentralen Kraftsensors verwendet werden. Alternativ können der erste zentrale Kraftsensor (24a) und der zweite zentrale Kraftsensor (24b) separat ausgebildet sein.

Mit anderen Worten kann die Steuervorrichtung (1) eine Federung beinhalten, die bei Gewichtsbelastung der Trittfläche den Federweg in ein elektrisches Steuersignal umsetzt. Auf diese Weise kann ein zusätzlicher Parameter des Klangs durch Auswertung der Bewegung in die Richtung senkrecht zu der Trittfläche gesteuert werden, ähnlich wie bei einem Gaspedal.

Wie in Abb. 6 dargestellt, kann die Steuervorrichtung (1) ferner zwei oder mehrere Parameter oder Stellgrößen über mehrere virtuelle Achsen (21a, 21b, 21c), die von einer Elektronik oder Software aus Eingabewerten errechnet werden, steuern.

Insbesondere kann die Steuervorrichtung (1) einen Signalwandler, wie beispielsweise eine Elektronik oder eine Software umfassen, wobei der Signalwandler so konfiguriert ist, dass er das erste elektrische Signal und das zweite elektrische Signal in ein viertes elektrisches Signal zur Steuerung des Klangs umwandelt. Das vierte elektrische Signal kann ferner so konfiguriert sein, dass es einen vierten Parameter des Klangs steuert, wobei der vierte Parameter verschieden von dem ersten Parameter und/oder dem zweiten Parameter sein kann. Das vierte elektrische Signal kann von einem vierten Drehwinkel der Trittfläche (2) um eine virtuelle Achse (21a, 21b, 21c) abhängen, wobei die virtuelle Achse (21a, 21b, 21c) in einem ersten virtuellen Achsenwinkel zu der ersten Achse (4a) und in einem zweiten virtuellen Achsenwinkel zu der zweiten Achse (4b) angeordnet ist, wobei jeder des ersten und des zweiten virtuellen Achsenwinkels größer als 0° ist. Die virtuelle Achse (21a, 21b, 21c) kann parallel zu der Trittfläche (2) verlaufen oder einen Achsenwinkel mit der Trittfläche (2) einschließen, der größer als 0° und kleiner als 90° ist. Wie in Abb. 6 dargestellt, können insbesondere die erste Achse (4a) und die zweite Achse (4b) senkrecht zueinander angeordnet sein, und die virtuelle Achse (21a, 21b, 21c) kann beispielsweise jeweils in einem Winkel von 45° zu der ersten Achse (4a) und zu der zweiten Achse (4b) angeordnet sein.

Mit anderen Worten können durch eine zwischengeschaltete Elektronik zusätzliche Signale aus der Drehung der Trittfläche (2) um die erste Achse (4a) und die zweite Achse (4b) gewonnen werden. Die Drehungen der Trittfläche (2) um die erste Achse (4a) und die zweite Achse (4b) werden dann so interpretiert, dass sich bei Drehung der Trittfläche um eine virtuelle oder gedachte Achse, die in einem Winkel zu den mechanischen Achsen (4a, 4b) steht, ein bestimmter Parameter zum Beispiel kontinuierlich ändert.

Insbesondere können das erste, das zweite und das vierte elektrische Signal so konfiguriert sein, dass sie jeweils einen ersten, einen zweiten und einen vierten Parameter des Klangs steuern. Das heißt, durch die Drehung der Trittfläche (2) um die erste Achse (4a) und die zweite Achse (4b) können gleichzeitig der erste, der zweite und der vierte Parameter gesteuert werden. Auch wenn die Steuervorrichtung (1) nur zwei mechanische Achsen (4a, 4b) aufweist, können durch die zwischengeschaltete Elektronik somit zahlreiche weitere Klangeffekte erzeugt werden.

Alternativ dazu kann der Signalerzeuger (3), wenn die Trittfläche (2) um die virtuelle Achse (21a, 21b, 21c) gedreht wird, so konfiguriert sein, dass er das erste elektrische Signal nicht erzeugt und/oder das zweite elektrische Signal nicht erzeugt, sondern stattdessen ein viertes elektrisches Signal erzeugt, wobei das vierte elektrische Signal auf einer Drehung der Trittfläche (2) um die virtuelle Achse (21a, 21b, 21c) basiert. Das vierte Signal kann so konfiguriert sein, dass es den vierten Parameter des Klangs steuert. Mit anderen Worten kann die Steuervorrichtung (1) automatisch erkennen, dass die Trittfläche um eine virtuelle Achse (21a, 21b, 21c) gedreht wird, die sich von der ersten Achse (4a) und der zweiten Achse (4b) unterscheidet, und dementsprechend die Signalerzeugung modifizieren, um den Klang des Musikinstruments basierend auf der Drehung der Trittfläche um die virtuelle Achse (21a, 21b, 21c) anstatt basierend auf der Drehung der Trittfläche um die erste Achse (4a) und/oder anstatt basierend auf der Drehung der Trittfläche um die zweite Achse (4b) zu steuern.

Ferner kann der Signalwandler so konfiguriert ist, dass er das erste elektrische Signal und das zweite elektrische Signal in eine Mehrzahl von vierten elektrischen Signalen zur Steuerung des Klangs umwandelt, wobei jedes Signal der Mehrzahl von vierten elektrischen Signalen so konfiguriert ist, dass es einen entsprechenden Parameter einer Mehrzahl von vierten Parametern des Klangs steuert. Jedes Signal der Mehrzahl von vierten Signalen kann insbesondere von einem Drehwinkel der Trittfläche (2) um eine entsprechende virtuelle Achse (21a, 21b, 21c) einer Mehrzahl von virtuellen Achsen (21a, 21b, 21c) abhängt.

Mit anderen Worten kann es mehrere virtuelle Achsen geben, die jeweils einen anderen Winkel bezüglich der Achsen 4a und 4b haben. Die ein oder mehreren virtuellen Achsen können von dem Signalwandler, von einer Elektronik oder Software aus Eingabewerten berechnet werden. Somit können beliebig viele Parameter des Klangs gleichzeitig gesteuert werden. Somit können zahlreiche neue Klangerlebnisse geschaffen und der künstlerische Ausdruck verstärkt werden.

Wie in Abb. 7 dargestellt, kann ferner eine Steuervorrichtung (1) gemäß der Erfindung zwei oder mehrere Parameter oder Stellgrößen über eine oder mehrere virtuelle Zonen (22a-22f) steuern. Insbesondere kann die Steuervorrichtung (1) einen Signalwandler umfassen, der so konfiguriert ist, dass er das erste elektrische Signal und das zweite elektrische Signal in ein viertes elektrisches Signal zur Steuerung des Klangs umwandelt. Der Klang des elektrischen Musikinstruments kann auf einer Mehrzahl von Klangeffekten basieren, wobei jeder Klangeffekt der Mehrzahl von Klangeffekten einer virtuellen Zone (22a-22f) einer Mehrzahl von virtuellen Zonen (22a-22f) entspricht, und wobei das vierte Signal so konfiguriert ist, dass es jeden Klangeffekt der Mehrzahl von Klangeffekten abhängig von einer Neigung der Trittfläche in Richtung der entsprechenden virtuellen Zone (22a-22f) steuert.

Mit anderen Worten kann die Steuervorrichtung (1) als ein virtuelles Pedalboard verwendet werden. Insbesondere können mehrere Klangquellen an die Steuervorrichtung (1) angeschlossen werden und jeweils einer virtuellen Zone, beispielsweise einer gedachten Position rund um die zum Beispiel am Boden stehende Steuervorrichtung (1) zugeordnet sein. Mit der Neigung der Trittfläche in eine bestimmte Richtung wird die entsprechende Klangquelle aktiviert bzw. hinzugemischt. Dabei können sich benachbarte Positionen automatisch beeinflussen. Wenn zum Beispiel die Trittfläche in eine bestimmte Richtung geneigt wird, können all diejenigen Klangquellen aktiviert werden, die näherungsweise der bestimmten Richtung zugeordnet sind. Auf diese Weise kann der Benutzer auf einfache und effektive Weise eine Vielzahl von Klängen oder Klangeffekten gleichzeitig steuern.

Wie in Abb. 8 dargestellt, kann eine Steuervorrichtung (1), gemäss einem unbeanspruchten Beispiel ferner ein oder mehrere auf der Trittfläche angeordnete Kraftsensoren (23a-23h) umfassen, wobei jeder Kraftsensor (23a-23h) so konfiguriert ist, dass er eine auf die Trittfläche (2) an der Position des jeweiligen Kraftsensors (23a-23h) einwirkende Kraft misst, und wobei der Signalerzeuger (3) so konfiguriert ist, dass er ein jeweiliges elektrisches Signal zur Steuerung des Klangs basierend auf der von dem jeweiligen Kraftsensor (23a-23h) gemessenen Kraft erzeugt. Das jeweilige elektrische Signal kann so konfiguriert sein, dass es einen jeweiligen Parameter des Klangs steuert, der verschieden von dem ersten und/oder dem zweiten Parameter sein kann. Die den jeweiligen Kraftsensoren (23a-23h) entsprechenden Parameter können untereinander gleich sein oder sich voneinander unterscheiden.

Mit anderen Worten können neben den Drehbewegungen über die zwei Achsen (4a, 4b) auch Signale durch Kraftausübung oder Gewicht auf die Trittfläche (2) erzeugt werden. Je höher die Kraft oder das Gewicht auf eine Stelle der Trittfläche (2) ist, an der sich ein Kraftsensor (23a-23h) befindet, desto stärker kann das entsprechende Signal zur Steuerung des Klangs sein. Die Auswertung der Kraftsignale kann kontinuierlich erfolgen und jeweils einem zusätzlichen Parameter zugeordnet sein.

Insbesondere kann im Fall einer Steuervorrichtung (1) mit Kraftsensoren (23a-23h) wie oben beschrieben der Signalerzeuger (3) so konfiguriert sein, dass er das jeweilige elektrische Signal zur Steuerung des Klangs nur dann erzeugt, wenn die Trittfläche (2) über einen jeweiligen Anschlagswinkel hinaus in Richtung des jeweiligen Kraftsensors (23a-23h) geneigt wird. Mit anderen Worten kann die Auswertung der Kraftsignale erst am Endanschlag der Drehbewegungen des Pedals seine Wirkung zeigen. Ferner können die ein oder mehreren Kraftsensoren (23a-23h) jeweils am Rand der Trittfläche (2) angeordnet sein, wobei die mehreren Kraftsensoren (23a-23h) insbesondere in gleichmäßigen Abständen bzw. gleichen Winkelabständen bezüglich einer Achse (4a, 4b) entlang dem Rand der Trittfläche (2) angeordnet sein können. Beispielsweise kann die Steuervorrichtung (1) acht Kraftsensoren (23a-23h) umfassen, die jeweils im Winkel von 0°, 45°, 90°, 135°, 180°, 225°, 270° bzw. 315° bezüglich der ersten Achse (4a) angeordnet sind, wie in Abb. 8 dargestellt.

Zum Beispiel können die Drehungen um die beiden Achsen (4a, 4b) jeweils einen Filter und die Stärke eines Modulationseffekts steuern, und die auf die Trittfläche (2) aufgebrachte und von den Kraftsensoren (23a-23h) gemessene Gewichtskraft könnte ein Echo hinzufügen. Bei einer Variante mit Kraftsensoren (23a-23h) am Rand der Trittfläche (2) kann zum Beispiel der Endausschlag mit besonderem Nachdruck bewirken, dass der Filter in die Resonanz geht und der Modulationseffekt in der Geschwindigkeit zunimmt.

Die Steuervorrichtung (1) kann ferner so konfiguriert sein, dass sie eine elektronische Umsetzung wie folgt veranlasst: i) Ein elektrischer Widerstand wird aus einem Potentiometer herausgeführt zur Verwendung als Expressionpedal, und/oder ii) ein elektrischer Widerstand aus einem Potentiometer wird für eine Mischung zweier Signale verwendet, und/oder iii) ein elektrischer Widerstand aus einem Potentiometer wird zur Steuerung einer eingebauten Effekt-Elektronik benutzt, und/oder iv) Sensorsignale der magnetischen Sensoren, Hall-Sensoren, photoelektrischen Elemente oder Piezoelemente werden analog oder digital ausgewertet und steuern eine eingebaute Effekt-Elektronik, und/oder v) Sensorsignale der magnetischen Sensoren, Hall-Sensoren, photoelektrischen Elemente oder Piezoelemente werden digital ausgewertet und in ein Steuerprotokoll für externe Effektgeräte umgesetzt (z.B. MIDI Control Change oder SysEx).

Gemäß einem weiteren Aspekt der vorliegenden Erfindung treibt eine Drehung der Trittfläche (2) ein oder mehrere Potentiometer an, welche als Expression-Eingabe für Effektgeräte verwendet werden. Gemäß einem weiteren Aspekt der vorliegenden Erfindung wird eine Drehung der Trittfläche (2) über Sensoren abgenommen und in ein digitales Steuerprotokoll umgesetzt, das digitale Geräte ansteuert. Gemäß einem weiteren Aspekt der vorliegenden Erfindung dienen die elektrischen Signale der Steuerung einer im elektrischen Musikinstrument selbst verbauten elektrischen Schaltung.

Man beachte, dass die verschiedenen Varianten der einzelnen Bestandteile der Steuervorrichtung (1), welche oben beschrieben wurden, beliebig miteinander kombiniert werden können. Zum Beispiel kann das Lager (6), wie oben beschrieben, durch ein erstes und zweites Gelenk (7a, 7b), durch ein Kugelgelenk mit einem Kugelkopf (10) und einer Halterung (11) oder durch eine kardanische Aufhängung (13) realisiert sein, und das erste und/oder zweite Signalerzeugerelement kann durch ein jeweiliges Potentiometer (14a, 14b), einen Drehgeber, einen Hall-Sensor (19a, 19b), ein photoelektrisches Element oder ein Piezoelement realisiert sein. Jede dieser Realisierungen des Lagers (6) kann mit jeder dieser Realisierungen des ersten und mit jeder dieser Realisierungen des zweiten Signalerzeugerelements kombiniert werden. Ferner kann jede Kombination dieser Realisierungen mit jeder der oben beschriebenen elektronischen Umsetzungen i) bis iv) kombiniert werden.

Man beachte ferner, dass die Trittfläche eine beliebige Form haben kann. Zum Beispiel kann die Trittfläche quadratisch, rechteckig, rund, oval oder an die Form eines menschlichen Fußes angepasst sein.

Man beachte ferner, dass die Steuervorrichtung (1) den Klang des Musikinstruments durch die oben beschriebenen Kraftsensoren (23a-23h) und/oder durch die Drehung der Trittfläche (2) um die beiden Achsen (4a, 4b) steuern kann. Das heißt, die Steuervorrichtung (1) kann den Klang des Musikinstruments auch nur durch die oben beschriebenen Kraftsensoren (23a-23h) und nicht durch eine Drehung der Trittfläche (2) um die beiden Achsen (4a, 4b) steuern. Mit anderen Worten muss die Trittfläche (2) nicht um zwei Achsen (4a, 4b) drehbar angeordnet sein, und die Steuervorrichtung (1) kann den Klang des Musikinstruments ausschließlich durch die oben beschriebenen Kraftsensoren (23a-23h) steuern.

Das heißt, gemäß einem unbeanspruchten Aspekt umfasst eine Steuervorrichtung (1) zur Steuerung eines Klangs eines elektrischen Musikinstruments: eine Trittfläche (2); eine Mehrzahl von auf der Trittfläche angeordneten Kraftsensoren (23a-23h); und einen Signalerzeuger (3), der so konfiguriert ist, dass er eine Mehrzahl von elektrischen Signalen zur Steuerung des Klangs erzeugt, wobei jeder Kraftsensor (23a-23h) der Mehrzahl von Kraftsensoren (23a-23h) so konfiguriert ist, dass er eine auf die Trittfläche (2) an der Position des jeweiligen Kraftsensors (23a-23h) einwirkende Kraft misst und den Signalerzeuger (3) veranlasst, ein entsprechendes Signal der Mehrzahl von Signalen zu erzeugen, das auf der von dem jeweiligen Kraftsensor (23a-23h) gemessenen Kraft basiert. Man beachte, dass alle übrigen hierin beschriebenen Aspekte der Steuervorrichtung auch mit einer Steuervorrichtung (1) gemäß diesem unbeanspruchten Aspekt kombinierbar sind.

Die ein oder mehreren Kraftsensoren (23a-23h) auf der Trittfläche (2), der erste zentrale Kraftsensor (24a) und/oder der zweite zentrale Kraftsensor (24b) können jeweils zum Beispiel durch Piezoelemente oder Dehnmessstreifen realisiert werden. Man beachte, dass die ein oder mehreren Kraftsensoren (23a-23h), der erste zentrale Kraftsensor (24a) und/oder der zweite zentrale Kraftsensor (24b) auch als ein oder mehrere Drucksensoren (23a-23h), ein erster zentraler Drucksensor (24a) bzw. ein zweiter zentraler Drucksensor (24b) bezeichnet werden können.

Eine Steuervorrichtung kann insbesondere ein Fußpedal oder ein elektronisches Gerät zur Fußbedienung bezeichnen. Ferner kann ein elektrisches Musikinstrument ein elektronisches Musikinstrument oder ein elektrisch verstärktes Musikinstrument oder ein klangformendes Gerät sein. Entsprechend können eine erste und eine zweite Achse insbesondere eine Querachse und eine Längsachse sein. Beispiele für die Steuerung eines Klangs umfassen die Steuerung einer Frequenz eines Filters und die Steuerung einer Intensität einer Verzerrung. Ein Parameter eines Klangs kann insbesondere eine Stellgröße sein, und ein elektrisches Signal kann zum Beispiel eine elektrische Größe anzeigen. Insbesondere bezieht sich die vorliegende Erfindung auf ein elektronisches Gerät zur Fußbedienung, bei dem auf einer Oberseite eine Trittfläche in mindestens zwei Freiheitsgraden bewegt werden kann: Drehung um eine Querachse und um eine Längsachse. Die Bewegung kann über alle Achsen unabhängig voneinander stattfinden. Die Wirkung der mechanischen Bewegung wird dabei in elektrische Größen umgesetzt, die wiederum ein klangformendes Gerät oder eine eingesetzte Software steuern. Eine Bewegung um die Querachse steuert zum Beispiel eine Frequenz eines Filters, und eine Bewegung um die Längsachse steuert zum Beispiel eine Intensität einer Verzerrung.

### Liste der Bezugszeichen

- 1: Steuervorrichtung
- 2: Trittfläche
- 3: Signalerzeuger
- 4a, 4b: Achse
- 5: Auflagefläche
- 6: Lager
- 7a, 7b: Gelenk
- 8a, 8b, 8c, 8d: Gelenkelement
- 9a, 9b, 9c, 9d: Gleitfläche
- 10: Kugelkopf
- 11: Halterung
- 12: Verdrehsperre
- 13: kardanische Aufhängung
- 14a, 14b: Potentiometer
- 15a, 15b: Seil
- 16a, 16b: Umlenkung
- 17a, 17b, 18a, 18b: Verzahnungslement
- 19a, 19b: Hall-Sensor
- 20a, 20b: Magnet
- 21a, 21b, 21c: Virtuelle Achse
- 22a-22f: Virtuelle Zone
- 23a-23h: Kraftsensor
- 24a: Erster zentraler Kraftsensor
- 24b: Zweiter zentraler Kraftsensor
- 25: Schalter
- 26: Elastisches Element, Feder
- 27: Stößel
- 28: Sockel

## Patentansprüche

1. Eine Steuervorrichtung (1) zur Steuerung eines Klangs eines elektrischen Musikinstruments, die Steuervorrichtung (1) umfassend:
eine Trittfläche (2), welche um eine erste Achse (4a) drehbar angeordnet ist und um eine zweite Achse (4b) drehbar angeordnet ist;
einen Signalerzeuger (3), welcher so konfiguriert ist, dass er ein erstes elektrisches Signal zur Steuerung des Klangs und ein zweites elektrisches Signal zur Steuerung des Klangs erzeugt, wobei das erste elektrische Signal auf einer Drehung der Trittfläche (2) um die erste Achse (4a) basiert und das zweite elektrische Signal auf einer Drehung der Trittfläche (2) um die zweite Achse (4b) basiert;
eine Auflagefläche (5); und
ein Lager (6), welches die Trittfläche (2) mit der Auflagefläche (5) verbindet, sodass die Trittfläche (2) um die erste Achse (4a) und um die zweite Achse (4b) drehbar ist,
wobei die erste Achse (4a) und die zweite Achse (4b) jeweils parallel zu der Trittfläche (2) verläuft,
wobei die erste Achse (4a) und die zweite Achse (4b) senkrecht zueinander angeordnet sind, **dadurch gekennzeichnet, dass**
i)das Lager (6) ein erstes Gelenk (7a) und ein zweites Gelenk (7b) umfasst, wobei das erste Gelenk (7a) so konfiguriert ist, dass die Trittfläche (2) um die erste Achse (4a) drehbar angeordnet ist, und wobei das zweites Gelenk (7b) so konfiguriert ist, dass die Trittfläche (2) um die zweite Achse (4b) drehbar angeordnet ist, oder
ii)das Lager (6) eine kardanische Aufhängung (13) mit einem ersten Drehlager und einem zweiten Drehlager umfasst, wobei das erste Drehlager so konfiguriert ist, dass die Trittfläche (2) um die erste Achse (4a) drehbar angeordnet ist, und wobei das zweite Drehlager so konfiguriert ist, dass die Trittfläche (2) um die zweite Achse (4b) drehbar angeordnet ist.

2. Eine Steuervorrichtung (1) nach Anspruch 1,
wobei der Signalerzeuger (3) so konfiguriert ist, dass er das erste Signal in Reaktion auf die Drehung der Trittfläche (2) um die erste Achse (4a) erzeugt und das zweite Signal in Reaktion auf die Drehung der Trittfläche (2) um die zweite Achse (4b) erzeugt.

3. Eine Steuervorrichtung (1) nach einem der vorangehenden Ansprüche,
wobei das erste Signal von einem ersten Drehwinkel der Trittfläche (2) um die erste Achse (4a) abhängt und das zweite Signal von einem zweiten Drehwinkel der Trittfläche (2) um die zweite Achse (4b) abhängt.

4. Eine Steuervorrichtung (1) nach einem der vorangehenden Ansprüche, wobei das erste Signal so konfiguriert ist, dass es einen ersten Parameter des Klangs steuert und das zweite Signal so konfiguriert ist, dass es einen zweiten Parameter des Klangs steuert, wobei der erste und der zweite Parameter des Klangs voneinander verschieden sind.

5. Eine Steuervorrichtung (1) nach einem der vorangehenden Ansprüche, wobei das erste Signal unabhängig von der Drehung der Trittfläche (2) um die zweite Achse (4b) ist und das zweite Signal unabhängig von der Drehung der Trittfläche (2) um die erste Achse (4a) ist.

6. Eine Steuervorrichtung (1) nach einem der vorangehenden Ansprüche, welche ferner so konfiguriert ist, dass die Trittfläche (2) automatisch in eine Neutralstellung zurückkehrt, wenn kein äußeres Drehmoment auf die Trittfläche (2) einwirkt,
wobei die Trittfläche (2) in der Neutralstellung vorzugsweise parallel zu der Auflagefläche (5) angeordnet ist.

7. Eine Steuervorrichtung (1) nach einem der vorangehenden Ansprüche,
wobei der Signalerzeuger (3) ein erstes Signalerzeugerelement umfasst, welches so konfiguriert ist, dass es das erste Signal basierend auf einer Drehung der Trittfläche (2) um die erste Achse (4a) erzeugt,
und wobei der Signalerzeuger (3) ein zweites Signalerzeugerelement umfasst, welches so konfiguriert ist, dass es das zweite Signal basierend auf einer Drehung der Trittfläche (2) um die zweite Achse (4b) erzeugt.

8. Eine Steuervorrichtung (1) nach Anspruch 7,
wobei das erste Signalerzeugerelement ein erstes Potentiometer (14a), ein erster Drehgeber, ein erster Hall-Sensor (19a), ein erster Lichtsensor, ein erstes photoelektrisches Element oder ein erstes Piezoelement ist,
und/oder wobei das zweite Signalerzeugerelement ein zweites Potentiometer (14b), ein zweiter Drehgeber, ein zweiter Hall-Sensor (19b), ein zweiter Lichtsensor, ein zweites photoelektrisches Element oder ein zweites Piezoelement ist.

9. Eine Steuervorrichtung (1) nach Anspruch 7 oder 8,
wobei das erste Signalerzeugerelement ein erstes Potentiometer (14a) ist und/oder das zweite Signalerzeugerelement ein zweites Potentiometer (14b) ist,
und wobei das jeweilige Potentiometer (14a, 14b) so konfiguriert ist, dass sich darin ein elektrischer Widerstand abhängig von einem Drehwinkel der Trittfläche (2) um die zu dem jeweiligen Potentiometer (14a, 14b) gehörige Achse ändert und das zu dem jeweiligen Potentiometer (14a, 14b) gehörige Signal auf dem geänderten elektrischen Widerstand des jeweiligen Potentiometers (14a, 14b) basiert.

10. Eine Steuervorrichtung (1) nach Anspruch 9, welche ferner umfasst:
einen zu dem jeweiligen Potentiometer (14a, 14b) gehörigen Seilzug mit einem zugehörigen Seil (15a, 15b) und einer zugehörigen Umlenkung (16a, 16b), wobei das jeweilige Potentiometer (14a, 14b) und die Umlenkung (16a, 16b) mit der Auflagefläche (5) befestigt sind, und wobei das Seil (15a, 15b) mit dessen zwei Enden mit der Trittfläche (2) befestigt ist und die Umlenkung (16a, 16b) und das jeweilige Potentiometer (14a, 14b) umläuft,
und wobei der Seilzug so konfiguriert ist, dass sich eine Länge des Seils (15a, 15b) zwischen einem Befestigungspunkt des Seils (15a, 15b) an der Trittfläche (2) und dem jeweiligen Potentiometer (14a, 14b) ändert, wenn sich die Trittfläche (2) um die zu dem jeweiligen Potentiometer (14a, 14b) gehörige Achse (4a, 4b) dreht, und der Seilzug dadurch das jeweilige Potentiometer (14a, 14b) veranlasst, den elektrischen Widerstand abhängig von der Länge des Seils (15a, 15b) zwischen dem Befestigungspunkt und dem jeweiligen Potentiometer (14a, 14b) zu ändern, oder
welche Steuervorrichtung (1) ferner umfasst:
eine zu dem jeweiligen Potentiometer (14a, 14b) gehörige Verzahnung mit einem zugehörigen ersten Verzahnungselement (17a, 17b) und einem zugehörigen zweiten Verzahnungselement (18a, 18b),
wobei das erste Verzahnungselement (17a, 17b) mit dem Lager (6) befestigt ist und das zweite Verzahnungselement (18a, 18b) mit dem jeweiligen Potentiometer (14a, 14b) befestigt ist,
und wobei das erste Verzahnungselement (17a, 17b) so konfiguriert ist, dass es sich dreht, wenn sich die Trittfläche (2) um die zu dem jeweiligen Potentiometer (14a, 14b) gehörige Achse dreht,
und wobei das zweite Verzahnungselement (18a, 18b) so konfiguriert ist, dass es sich dreht, wenn sich das erste Verzahnungselement (17a, 17b) dreht, und das zweite Verzahnungselement (18a, 18b) dadurch das jeweilige Potentiometer (14a, 14b) veranlasst, den elektrischen Widerstand abhängig von einem Drehwinkel der Trittfläche (2) um die zu dem jeweiligen Potentiometer (14a, 14b) gehörige Achse zu ändern.

11. Eine Steuervorrichtung (1) nach einem der Ansprüche 7 bis 10,
wobei das erste Signalerzeugerelement ein erster Hall-Sensor (19a) ist und/oder das zweite Signalerzeugerelement ein zweiter Hall-Sensor (19b) ist,
und wobei der jeweilige Hall-Sensor (19a, 19b) so konfiguriert ist, dass sich eine Ausgangsspannung davon abhängig von einem Drehwinkel der Trittfläche (2) um die zu dem jeweiligen Hall-Sensor (19a, 19b) gehörige Achse (4a, 4b) ändert und das zu dem jeweiligen Hall-Sensor (19a, 19b) gehörige Signal auf der geänderten Ausgangsspannung des jeweiligen Hall-Sensors (19a, 19b) basiert, vorzugsweise
welche Steuervorrichtung (1) ferner umfasst:
einen zu dem jeweiligen Hall-Sensor (19a, 19b) gehörigen Magneten (20a, 20b),
wobei die Steuervorrichtung (1) so konfiguriert ist, dass sich eine Position des zugehörigen Magneten (20a, 20b) relativ zu dem jeweiligen Hall-Sensor (19a, 19b) ändert, wenn sich die Trittfläche (2) um die zu dem jeweiligen Hall-Sensor (19a, 19b) gehörige Achse (4a, 4b) dreht, und die Steuervorrichtung (1) dadurch den jeweiligen Hall-Sensor (19a, 19b) veranlasst, die Ausgangsspannung abhängig von der Position des zugehörigen Magneten (20a, 20b) zu ändern.

12. Eine Steuervorrichtung (1) nach einem der vorangehenden Ansprüche,
wobei die Trittfläche (2) ferner um eine dritte Achse drehbar angeordnet ist, wobei die dritte Achse senkrecht zu der Trittfläche (2) verläuft,
und wobei der Signalerzeuger (3) ferner so konfiguriert ist, dass er ein drittes elektrisches Signal zur Steuerung des Klangs erzeugt, wobei das dritte elektrische Signal auf einer Drehung der Trittfläche (2) um die dritte Achse basiert.

13. Eine Steuervorrichtung (1) nach einem der Ansprüche 1 bis 12, welche ferner umfasst:
einen Signalwandler, der so konfiguriert ist, dass er das erste elektrische Signal und das zweite elektrische Signal in eine Mehrzahl von vierten elektrischen Signalen zur Steuerung des Klangs umwandelt, wobei jedes Signal der Mehrzahl von vierten elektrischen Signalen so konfiguriert ist, dass es einen entsprechenden Parameter einer Mehrzahl von vierten Parametern des Klangs steuert, und wobei vorzugsweise jedes Signal der Mehrzahl von vierten Signalen von einem Drehwinkel der Trittfläche (2) um eine entsprechende virtuelle Achse (21a, 21b, 21c) einer Mehrzahl von virtuellen Achsen (21a, 21b, 21c) abhängt.

14. Eine Steuervorrichtung (1) nach einem der Ansprüche 1 bis 12, welche ferner umfasst:
einen Signalwandler, der so konfiguriert ist, dass er das erste elektrische Signal und das zweite elektrische Signal in ein viertes elektrisches Signal zur Steuerung des Klangs umwandelt,
wobei das vierte elektrische Signal von einem vierten Drehwinkel der Trittfläche (2) um eine virtuelle Achse (21a, 21b, 21c) abhängt, wobei die virtuelle Achse (21a, 21b, 21c) in einem ersten virtuellen Achsenwinkel zu der ersten Achse (4a) und in einem zweiten virtuellen Achsenwinkel zu der zweiten Achse (4b) angeordnet ist, wobei jeder des ersten und des zweiten virtuellen Achsenwinkels größer als 0° ist, oder
wobei der Klang auf einer Mehrzahl von Klangeffekten basiert, wobei jeder Klangeffekt der Mehrzahl von Klangeffekten einer virtuellen Zone (22a-22f) einer Mehrzahl von virtuellen Zonen (22a-22f) entspricht, und wobei das vierte Signal so konfiguriert ist, dass es jeden Klangeffekt der Mehrzahl von Klangeffekten abhängig von einer Neigung der Trittfläche in Richtung der entsprechenden virtuellen Zone (22a-22f) steuert oder bewirkt.

15. Ein Steuersystem, welches eine Steuervorrichtung (1) nach einem der vorangehenden Ansprüche und das elektrische Musikinstrument umfasst.

## Claims

1. Control device (1) for controlling a sound of an electric musical instrument, the control device (1) comprising:
a tread plate (2) which is arranged to be rotatable about a first axis (4a) and is arranged to be rotatable about a second axis (4b);
a signal generator (3) which is configured such that it generates a first electric signal to control the sound and a second electric signal to control the sound, wherein the first electric signal is based on a rotation of the tread plate (2) about the first axis (4a) and the second electric signal is based on a rotation of the tread plate (2) about the second axis (4b);
a support surface (5); and
a bearing (6) which connects the tread plate (2) to the support surface (5) so that the tread plate (2) is rotatable about the first axis (4a) and about the second axis (4b),
wherein the first axis (4a) and the second axis (4b) each extend parallel to the tread plate (2),
wherein the first axis (4a) and the second axis (4b) are arranged perpendicular to one another, **characterized in that**
i) the bearing (6) comprises a first articulation (7a) and a second articulation (7b), wherein the first articulation (7a) is configured such that the tread plate (2) is arranged to be rotatable about the first axis (4a), and wherein the second articulation (7b) is configured such that the tread plate (2) is arranged to be rotatable about the axis (4b), or
ii) the bearing (6) comprises a Cardan suspension (13) with a first rotary bearing and a second rotary bearing, wherein the first rotary bearing is configured such that the tread plate (2) is arranged to be rotatable about the first axis (4a), and the second rotary bearing is configured such that the tread plate (2) is arranged to be rotatable about the second axis (4b).

2. A control device (1) according to claim 1,
wherein the signal generator (3) is configured such that it generates the first signal as a reaction to the rotation of the tread plate (2) about the first axis (4a) and generates the second signal as a reaction to the rotation of the tread plate (2) about the second axis (4b).

3. A control device (1) according to one of the preceding claims, wherein the first signal depends on a first angle of rotation of the tread plate (2) about the first axis (4a) and the second signal depends on a second angle of rotation of the tread plate (2) about the second axis (4b).

4. A control device (1) according to one of the preceding claims, wherein the first signal is configured such that it controls a first parameter of the sound, and the second signal is configured such that it controls a second parameter of the sound, wherein the first and second parameters of the sound differ from one another.

5. A control device (1) according to one of the preceding claims, wherein the first signal is independent of the rotation of the tread plate (2) about the second axis (4b) and the second signal is independent of the rotation of the tread plate (2) about the first axis (4a).

6. A control device (1) according to one of the preceding claims, which is further configured such that the tread plate (2) automatically returns to a neutral position when no external torque acts on the tread plate (2),
wherein the tread plate (2) in the neutral position is preferably arranged parallel to the support surface (5).

7. A control device (1) according to one of the preceding claims, wherein the signal generator (3) comprises a first signal generating element, which is configured such that it generates the first signal based on a rotation of the tread plate (2) about the first axis (4a),
and wherein the signal generator (3) comprises a second signal generating element, which is configured such that it generates the second signal based on a rotation of the tread plate (2) about the second axis (4b)

8. A control device (1) according to claim 7,
wherein the first signal generating element is a first potentiometer (14a), a first rotary encoder, a first Hall sensor (19a), a first light sensor, a first photoelectric element, or a first piezo element,
and/or wherein the second signal generating element is a second potentiometer (14b), a second rotary encoder, a second Hall sensor (19b), a second light sensor, a second photoelectric element, or a second piezo element.

9. A control device (1) according to claim 7 or 8,
wherein the first signal generating element is a first potentiometer (14a) and/or the second signal generating element is a second potentiometer (14b),
and wherein the respective potentiometer (14a, 14b) is configured such that an electrical resistance therein changes depending on an angle of rotation of the tread plate (2) about the axis associated with the respective potentiometer (14a, 14b), and that the signal, associated with the respective potentiometer (14a, 14b), is based on the changed electrical resistance of the potentiometer (14a, 14b).

10. A control device (1) according to claim 9, which further comprises:
a Bowden cable, with an associated cable (15a, 15b) and an associated deflection (16a, 16b), associated with the respective potentiometer (14a, 14b), wherein the respective potentiometer (14a, 14b) and the deflection (16a, 16b) are fixed to the support surface (5), and wherein the cable (15a, 15b) is fixed at its two ends to the tread plate (2) and runs around the deflection (16a, 16b) and the respective potentiometer (14a, 14b),
and wherein the Bowden cable is configured such that a length of the cable (15a, 15b) between a fixing point of the cable (15a, 15b) to the tread plate (2) and to the respective potentiometer (14a, 14b) changes when the tread plate (2) rotates about the axis (4a, 4b) associated with the respective potentiometer (14a, 14b), and the Bowden cable thereby causes the respective potentiometer (14a, 14b) to change the electrical resistance depending on the length of the cable (15a, 15b) between the fixing point and the respective potentiometer (14a, 14b), or
which control device (1) further comprises:
a toothing, with an associated first toothing element (17a, 17b) and an associated second toothing element (18a, 18b), associated with the respective potentiometer (14a, 14b), wherein the first toothing element (17a, 17b) is fixed to the bearing (6) and the second toothing element (18a, 18b) is fixed to the respective potentiometer (14a, 14b),
and wherein the first toothing element (17a, 17b) is configured such that it rotates when the tread plate (2) rotates about the axis associated with the respective potentiometer (14a, 14b),
and wherein the second toothing element (18a, 18b) is configured such that it rotates when the first toothing element (17a, 17b) rotates, and the second toothing element (18a, 18b) thereby causes the respective potentiometer (14a, 14b) to change the electrical resistance depending on the angle of rotation of the tread plate (2) about the axis associated with the respective potentiometer (14a, 14b).

11. A control device (1) according to one of claims 7 to 10,
wherein the first signal generating element is a first Hall sensor (19a) and/or the second signal generating element is a second Hall sensor (19b),
and wherein the respective Hall sensor (19a, 19b) is configured such that an output voltage of the same changes depending on an angle of rotation of the tread plate (2) about the axis (4a, 4b) associated with the respective Hall sensor (19a, 19b), and the signal associated with the respective Hall sensor (19a, 19b) is based on the changed output voltage of the respective Hall sensor (19a, 19b), preferably
which control device (1) further comprises:
a magnet (20a, 20b) associated with the respective Hall sensor (19a, 19b),
wherein the control device (1) is configured such that a position of the associated magnet (20a, 20b) changes relative to the respective Hall sensor (19a, 19b) when the tread plate (2) rotates about the axis (4a, 4b) associated with the respective Hall sensor (19a, 19b), and the control device (1) thereby causes the respective Hall sensor (19a, 19b) to change the output voltage depending on the position of the associated magnet (20a, 20b).

12. A control device (1) according to one of the preceding claims, wherein the tread plate (2) is further arranged to be rotatable about a third axis, wherein the third axis extends perpendicular to the tread plate (2),
and wherein the signal generator (3) is further configured such that it generates a third electric signal to control the sound, wherein the third electric signal is based on a rotation of the tread plate (2) about the third axis.

13. A control device (1) according to one of claims 1 to 12, which further comprises:
a signal converter, which is configured such that it converts the first electric signal and the second electric signal into a plurality of fourth electric signals to control the sound, wherein each signal of the plurality of fourth electric signals is configured such that it controls one corresponding parameter of a plurality of fourth parameters of the sound, and wherein each signal of the plurality of fourth signals preferably depends on an angle of rotation of the tread plate (2) about a corresponding virtual axis (21a, 21b, 21c) of a plurality of virtual axes (21a, 21b, 21c).

14. A control device (1) according to one of claims 1 to 12, which further comprises:
a signal converter, which is configured such that it converts the first electric signal and the second electric signal into a fourth electric signal to control the sound,
wherein the fourth electric signal depends on a fourth angle of rotation of the tread plate (2) about a virtual axis (21a, 21b, 21c), wherein the virtual axis (21a, 21b, 21c) is arranged at a first virtual axis angle to the first axis (4a) and at a second virtual axis angle to the second axis (4b), wherein each of the first and second virtual axis angles is greater than 0°, or
wherein the sound is based on a plurality of sound effects, wherein each sound effect of the plurality of sound effects corresponds to a virtual zone (22a-22f) of a plurality of virtual zones (22a-22f), and wherein the fourth signal is configured such that it controls or affects each sound effect of the plurality of sound effects depending on an inclination of the tread plate in the direction of the corresponding virtual zone (22a-22f).

15. A control system which comprises a control device (1) according to one of the preceding claims and the electric musical instrument.

## Revendications

1. Dispositif de commande (1) pour le contrôle d'une sonorité d'un instrument de musique électrique, ce dispositif de commande (1) comprenant :
une surface cale-pied (2) qui est disposée de manière rotative autour d'un premier axe (4a) et disposée de manière rotative autour d'un deuxième axe (4b) ;
un générateur de signaux (3), qui est configuré de façon à ce qu'il génère un premier signal électrique pour le contrôle de la sonorité et un deuxième signal électrique pour le contrôle de la sonorité, dans lequel le premier signal électrique est basé sur une rotation de la surface cale-pied (2) autour du premier axe (4a) et le deuxième signal électrique est basé sur une rotation de la surface cale-pied (2) autour du deuxième axe (4b) ;
une surface d'appui (5) ; et
un palier (6) qui relie la surface cale-pied (2) avec la surface d'appui (5), de façon à ce que la surface cale-pied (2) puisse tourner autour du premier axe (4a) et autour du deuxième axe (4b),
dans lequel le premier axe (4a) et le deuxième axe (4b) sont chacun parallèles à la surface cale-pied (2),
dans lequel le premier axe (4a) et le deuxième axe (4b) sont disposés perpendiculairement entre eux, **caractérisé en ce que**
i) le palier (6) comprend une première articulation (7a) et une deuxième articulation (7b), dans lequel l'articulation (7a) est configurée de façon à ce que la surface cale-pied (2) soit disposée de manière rotative autour du premier axe (4a) et dans lequel la deuxième articulation (7b) est configurée de façon à ce que la surface cale-pied (2) soit disposée de manière rotative autour du deuxième axe (4b) ou
ii) le palier (6) comprend une suspension à cardan (13) avec un premier palier rotatif et un deuxième palier rotatif, dans lequel le premier palier rotatif est configuré de façon à ce que la surface cale-pied (2) soit disposée de manière rotative autour du premier axe (4a) et dans lequel le deuxième palier rotatif est configuré de façon à ce que la surface cale-pied (2) soit disposée de manière rotative autour du deuxième axe (4b).

2. Dispositif de commande (1) selon la revendication 1,
dans lequel le générateur de signaux (3) est configuré de façon à ce qu'il génère le premier signal en réaction à la rotation de la surface cale-pied (2) autour du premier axe (4a) et à ce qu'il génère le deuxième signal en réaction à la rotation de la surface cale-pied (2) autour du deuxième axe (4b).

3. Dispositif de commande (1) selon l'une des revendications précédentes,
dans lequel le premier signal dépend d'un premier angle de rotation de la surface cale-pied (2) autour du premier axe (4a) et le deuxième signal dépend d'un deuxième angle de rotation de la surface cale-pied (2) autour du deuxième axe (4b).

4. Dispositif de commande (1) selon l'une des revendications précédentes, dans lequel le premier signal est configuré de façon à ce qu'il contrôle un premier paramètre de la sonorité et le deuxième signal est configuré de façon à ce qu'il contrôle un deuxième paramètre de la sonorité, dans lequel les premier et deuxième paramètres de la sonorité sont différents l'un de l'autre.

5. Dispositif de commande (1) selon l'une des revendications précédentes, dans lequel le premier signal est indépendant de la rotation de la surface cale-pied (2) autour du deuxième axe (4b) et le deuxième signal est indépendant de la rotation de la surface cale-pied (2) autour du premier axe (4a).

6. Dispositif de commande (1) selon l'une des revendications précédentes, qui est en outre configuré de façon à ce que la surface cale-pied (2) retourne automatiquement dans une position neutre lorsqu'aucun couple de rotation externe n'agit sur la surface cale-pied (2),
dans lequel la surface cale-pied (2) est disposée, dans la position neutre, parallèlement à la surface d'appui (5).

7. Dispositif de commande (1) selon l'une des revendications précédentes,
dans lequel le générateur de signaux (3) comprend un premier élément de générateur de signaux qui est configuré de façon à générer le premier signal sur la base d'une rotation de la surface cale-pied (2) autour du premier axe (4a),
et dans lequel le générateur de signaux (3) comprend un deuxième élément de générateur de signaux qui est configuré de façon à générer le deuxième signal sur la base d'une rotation de la surface cale-pied (2) autour du deuxième axe (4b).

8. Dispositif de commande (1) selon la revendication 7,
dans lequel le premier élément de générateur de signaux est un premier potentiomètre (14a), un premier encodeur rotatif, un premier capteur à effet Hall (19a), un premier capteur photosensible, un premier élément photoélectrique ou un premier élément piézoélectrique,
et/ou dans lequel le deuxième élément de générateur de signaux est un deuxième potentiomètre (14b), un deuxième encodeur rotatif, un deuxième capteur à effet Hall (19b), un deuxième capteur photosensible, un deuxième élément photoélectrique ou un deuxième élément piézoélectrique.

9. Dispositif de commande (1) selon la revendication 7 ou 8,
dans lequel le premier élément de générateur de signaux est un premier potentiomètre (14a) et/ou le deuxième élément de générateur de signaux est un deuxième potentiomètre (14b),
et dans lequel le potentiomètre respectif (14a, 14b) est configuré de façon à ce que, à l'intérieur de celui-ci, une résistance électrique varie en fonction d'un angle de rotation de la surface cale-pied (2) autour de l'axe correspondant au potentiomètre respectif (14a, 14b) et le signal correspondant au potentiomètre respectif (14a, 14b) est basé sur la résistance électrique modifiée du potentiomètre respectif (14a, 14b).

10. Dispositif de commande (1) selon la revendication 9, qui comprend en outre :
un palan à câble correspondant au potentiomètre respectif (14a, 14b), avec un câble respectif (15a, 15b) et un renvoi respectif (16a, 16b), dans lequel le potentiomètre respectif (14a, 14b) et le renvoi (16a, 16b) sont fixés à la surface d'appui (5) et dans lequel le câble (15a, 15b) est fixé, avec ses deux extrémités, à la surface cale-pied (2) et passe autour du renvoi (16a, 16b) et du potentiomètre respectif (14a, 14b),
et dans lequel le palan à câble est configuré de façon à ce qu'une longueur du câble (15a, 15b), entre un point de fixation du câble (15a, 15b) sur la surface cale-pied (2) et le potentiomètre respectif (14a, 14b), varie lorsque la surface cale-pied (2) tourne autour de l'axe (4a, 4b) correspondant au potentiomètre respectif (14a, 14b) et le palan à câble permet donc que le potentiomètre respectif (14a, 14b) modifie la résistance électrique en fonction de la longueur du câble (15a, 15b) entre le point de fixation et le potentiomètre respectif (14a, 14b) ou
ce dispositif de commande (1) comprend en outre :
une denture correspondant au potentiomètre respectif (14a, 14b), avec un premier élément de denture correspondant (17a, 17b) et un deuxième élément de denture correspondant (18a, 18b),
dans lequel le premier élément de denture (17a, 17b) est fixé au palier (6) et le deuxième élément de denture (18a, 18b) est fixé au potentiomètre respectif (14a, 14b),
et dans lequel le premier élément de denture (17a, 17b) est configuré de façon à tourner lorsque la surface cale-pied (2) tourner autour de l'axe correspondant au potentiomètre respectif (14a, 14b),
et dans lequel le deuxième élément de denture (18a, 18b) est configuré de façon à tourner lorsque le premier élément de denture (17a, 17b) tourne et le deuxième élément de denture (18a, 18b) permet donc que le potentiomètre respectif (14a, 14b) modifie la résistance électrique en fonction d'un angle de rotation de la surface cale-pied (2) autour de l'axe correspondant au potentiomètre respectif (14a, 14b).

11. Dispositif de commande (1) selon l'une des revendications 7 à 10,
dans lequel le premier élément de générateur de signaux est un premier capteur à effet Hall (19a) et/ou le deuxième élément de générateur de signaux est un deuxième capteur à effet Hall (19b),
et dans lequel le capteur à effet Hall respectif (19a, 19b) est configuré de façon à ce qu'une tension de sortie de celui-ci varie en fonction d'un angle de rotation de la surface cale-pied (2) autour de l'axe (4a, 4b) correspondant au capteur à effet Hall respectif (19a, 19b) et le signal correspondant au capteur à effet Hall respectif (19a, 19b) est basé sur la tension de sortie modifiée du capteur à effet Hall respectif (19a, 19b), de préférence
ce dispositif de commande (1) comprend en outre :
un aimant (20a, 20b) correspondant au capteur à effet Hall respectif (19a, 19b),
dans lequel le dispositif de commande (1) est configuré de façon à ce qu'une position de l'aimant (20a, 20b) correspondant par rapport au capteur à effet Hall respectif (19a, 19b) varie lorsque la surface cale-pied (2) tourne autour de l'axe (4a, 4b) correspondant au capteur à effet Hall respectif (19a, 19b) et le dispositif de commande (1) permet ainsi que le capteur à effet Hall respectif (19a, 19b) modifie la tension de sortie en fonction de la position de l'aimant (20a, 20b) correspondant.

12. Dispositif de commande (1) selon l'une des revendications précédentes,
dans lequel la surface cale-pied (2) est en outre disposée de manière rotative autour d'un troisième axe, dans lequel le troisième axe est perpendiculaire à la surface cale-pied (2),
et dans lequel le générateur de signaux (3) est en outre configuré de façon à générer un troisième signal électrique pour le contrôle de la sonorité, dans lequel le troisième signal électrique est basé sur une rotation de la surface cale-pied (2) autour du troisième axe.

13. Dispositif de commande (1) selon l'une des revendications 1 à 12, qui comprend en outre :
un convertisseur de signaux qui est configuré de façon à ce convertir le premier signal électrique et le deuxième signal électrique en une pluralité de quatrièmes signaux électriques pour le contrôle de la sonorité, dans lequel chaque signal de la pluralité de quatrièmes signaux électrique est configuré de façon à contrôler un paramètre correspondant d'une pluralité de quatrièmes paramètres de la sonorité et dans lequel, de préférence, chaque signal de la pluralité de quatrièmes signaux dépend d'un angle de rotation de la surface cale-pied (2) autour d'un axe virtuel correspondant (21a, 21b, 21c) d'une pluralité d'axes virtuels (21a, 21b, 21c).

14. Dispositif de commande (1) selon l'une des revendications 1 à 12, qui comprend en outre :
un convertisseur de signaux qui est configuré de façon à ce convertir le premier signal électrique et le deuxième signal électrique en un quatrième signal électrique pour le contrôle de la sonorité,
dans lequel le quatrième signal électrique dépend d'un quatrième angle de rotation de la surface cale-pied (2) autour d'un axe virtuel (21a, 21b, 21c), dans lequel l'axe virtuel (21a, 21b, 21c) est disposé avec un premier angle d'axe virtuel par rapport au premier axe (4a) et un deuxième angle d'axe virtuel par rapport au deuxième axe (4b), dans lequel chacun des premier et deuxième angles d'axes virtuels est supérieur à 0° ou
dans lequel la sonorité est basée sur une pluralité d'effets sonores, dans lequel chaque effet sonore de la pluralité d'effets sonores correspond à une zone virtuelle (22a - 22f) d'une pluralité de zones virtuelles (22a-22f) et dans lequel le quatrième signal est configuré de façon à contrôler ou provoquer chaque effet sonore de la pluralité d'effets sonores en fonction d'une inclinaison de la surface cale-pied en direction de la zone virtuelle correspondante (22a - 22f).

15. Système de commande qui comprend un dispositif de commande (1) selon l'une des revendications précédentes et l'instrument de musique électrique.
